# FASCICULE DE BREVET EUROPEEN

(11) **EP 3 819 447 B1**
(45) Date de publication et mention de la délivrance du brevet: **10.08.2022**
(21) Numéro de dépôt: 20202375.0
(22) Date de dépôt: 16.10.2020
(51) Int. Cl.: E05B 47/06

(54) **DISPOSITIF ÉLECTROMÉCANIQUE D'ACTIONNEMENT DE SERRURE À DOUBLE CAPTEURS DE DISTANCE ET PROCÉDÉ**
ELEKTROMECHANISCHE VORRICHTUNG ZUR BETÄTIGUNG DER VERRIEGELUNG MIT DOPPELTEN ABSTANDSSENSOREN, UND VERFAHREN
ELECTROMECHANICAL DEVICE FOR ACTUATING LOCK WITH REMOTE DOUBLE SENSORS AND METHOD

(30) Priorité: 08.11.2019 FR 1912569
(43) Date de publication de la demande: 12.05.2021
(73) Titulaire: Somfy Protect by Myfox, 31670 Labège (FR)
(72) Inventeur: AGUEDA, Aitor, 64210 Bidart (FR)
(74) Mandataire: Germain Maureau

(56) Documents cités:
- US-A1- 2018 142 498

## Description

### Domaine technique de l'invention

La présente invention concerne un dispositif électromécanique d'actionnement de serrure destiné à être monté sur une face intérieure d'un ouvrant mobile par rapport à une paroi et équipé d'une serrure comprenant un cylindre de serrure muni d'un rotor, le dispositif électromécanique d'actionnement de serrure comprenant un boitier muni d'une face proximale et d'éléments de fixation permettant de fixer le boitier sur l'ouvrant en plaçant la face proximale du boitier contre la face intérieure de l'ouvrant, et un mécanisme d'entrainement mobile en rotation par rapport au boitier et destiné à être accouplé à une extrémité du rotor du cylindre de serrure.

L'invention concerne également un procédé ayant une étape de fourniture d'un dispositif électromécanique d'actionnement de serrure.

L'invention s'applique notamment aux domaines des serrures qui comprennent un cylindre de serrure équipé d'un rotor avec, du côté extérieur, une entrée extérieure de serrure permettant l'introduction d'une clé admise par la serrure et, du côté intérieur, soit une entrée intérieure de serrure permettant l'introduction d'une clé admise par la serrure, soit un organe de couplage permettant la mise en liaison du rotor avec un bouton manuel. L'actionnement en rotation du rotor du cylindre de serrure par l'intermédiaire d'une clé ou du bouton manuel permet de commander le déplacement d'un pêne à ressort et/ou d'un pêne dormant de la serrure afin d'ouvrir ou fermer l'ouvrant et/ou de verrouiller ou déverrouiller la serrure.

L'ouvrant peut notamment concerner une partie mobile d'une fenêtre ou d'une porte.

### Etat de la technique

Classiquement, une serrure comprend un cylindre de serrure ayant un stator monté fixement sur l'ouvrant et un rotor monté à rotation dans le stator de sorte à traverser l'épaisseur de l'ouvrant. L'actionnement en rotation du rotor du cylindre de serrure peut actionner en translation un pêne dormant de la serrure, celui-ci étant mobile en translation par rapport au stator et apte à un verrouillage de la serrure par insertion dans une gâche solidaire d'un dormant fixe, ou chambranle, sur lequel l'ouvrant est monté de manière mobile. La serrure peut également comprendre une poignée montée à pivotement sur l'ouvrant pour actionner au moins un pêne à ressort mobile en translation dans le stator de la serrure. L'actionnement en rotation du rotor du cylindre de serrure peut également servir à actionner ce pêne à ressort.

Le rotor du cylindre de serrure comprend, du côté extérieur, une entrée extérieure de serrure permettant l'introduction d'une clé admise par la serrure et, du côté intérieur, soit une entrée intérieure de serrure permettant l'introduction d'une clé admise par la serrure, soit un organe de couplage du rotor permettant la mise en place d'un bouton manuel de sorte à coupler en rotation le rotor du cylindre de serrure avec le bouton manuel. L'actionnement en rotation du rotor du cylindre de serrure par l'intermédiaire d'un clé ou du bouton manuel permet de commander le déplacement d'un pêne à ressort et/ou d'un pêne dormant de la serrure afin d'ouvrir ou fermer l'ouvrant et/ou de verrouiller ou déverrouiller la serrure.

Il existe des dispositifs électromécaniques destinés à actionner de manière motorisée de telles serrures, par exemple à l'image de la solution décrite dans le document EP2762661A1. Ces dispositifs électromécaniques d'actionnement de serrure sont destinés à être fixés du côté intérieur de l'ouvrant d'une manière coopérant avec le rotor de la serrure à motoriser en vue de son actionnement pour commander son verrouillage et son déverrouillage.

Les dispositifs électromécaniques d'actionnement de serrure comprennent généralement un boitier à fixer sur une face intérieure de l'ouvrant dont la serrure est à motoriser et un mécanisme d'entrainement mobile en rotation par rapport au boitier et destiné à être accouplé à une extrémité du rotor du cylindre de serrure. Ils comprennent aussi une source d'énergie électrique pour alimenter d'une part un actionneur électrique adapté pour entraîner le mécansime d'entrainement en rotation, et une unité de commande électronique apte à une communication avec l'extérieur, notamment en vue de la réception d'instructions extérieures et de la transmission d'informations sortantes. L'unité de commande assure un pilotage de l'actionneur électrique en tenant compte, entre autres, de ces instructions et de ces informations.

Il est connu également d'équiper les dispositifs électromécaniques d'actionnement de serrure avec différents capteurs, tels que des capteurs de mouvement ou des capteurs de position, connectés à l'unité de commande qui assure la gestion en fonction des informations supplémentaires délivrées par ces capteurs.

La coopération entre le rotor du cylindre de serrure et le mécanisme d'entrainement interne au dispositif électromécanique d'actionnement de serrure peut se faire grâce à la mise en place de l'une des clés admises par le cylindre de serrure au niveau de l'entrée intérieure de serrure, cette clé étant alors en prise avec le mécanisme d'entrainement pour être solidaires en rotation l'un et l'autre. Alternativement, la coopération entre le rotor du cylindre de serrure et le mécanisme d'entrainement interne au dispositif électromécanique d'actionnement de serrure peut se faire par l'intermédiaire de l'organe de couplage susmentionné, qui peut être rendu solidaire du rotor du cylindre de serrure et est destiné initialement à la mise en place du bouton manuel également susmentionné. Une fois le bouton manuel retiré, l'organe de couplage peut être mis en prise avec le mécanisme d'entrainement interne au dispositif électromécanique d'actionnement pour que ces deux éléments soient solidaires en rotation l'un et l'autre.

Les dispositifs électromécanique d'actionnement de serrure se doivent d'être réversibles, c'est-à-dire utilisables en association avec une serrure montée sur un ouvrant à ouverture à droite ou à ouverture à gauche. Autrement dit, un dispositif électromécanique d'actionnement de serrure doit être programmable afin d'être indifféremment associé à une serrure placée du côté gauche d'un ouvrant lui-même articulé sur son côté droit ou à une serrure placée du côté droit d'un ouvrant lui-même articulé sur son côté gauche. En effet, en fonction que la serrure est placée sur le côté gauche ou sur le côté droit de l'ouvrant, les sens de rotation du rotor du cylindre de serrure requis pour commander respectivement le verrouillage du pêne dormant et le déverrouillage du pêne dormant voire du pêne à ressort s'inversent. Le dispositif électromécanique d'actionnement de serrure doit donc être en connaissance de la configuration de la serrure qu'il est destiné à actionner électriquement.

Cette opération se pratique par un paramétrage, typiquement une programmation, du dispositif électromécanique d'actionnement de serrure au moment de son installation.

Une première technique de mise en œuvre de ce paramétrage consiste à ce que l'utilisateur réalise une programmation manuelle, mais l'utilisateur est alors susceptible de commettre des erreurs dans l'interprétation des concepts liés aux sens d'ouverture des ouvrants.

Une deuxième technique de mise en œuvre du paramétrage du dispositif électromécanique d'actionnement de serrure consiste à ce que le dispositif électromécanique d'actionnement de serrure réalise un apprentissage autonome à partir d'une position de départ, c'est-à-dire que l'utilisateur déclenche un auto-apprentissage du dispositif électromécanique d'actionnement de serrure depuis une position prédéterminée de la serrure parmi une configuration verrouillée ou une configuration déverrouillée. Durant cet auto-apprentissage, le dispositif électromécanique d'actionnement de serrure cherche à identifier les butées de la serrure et à déduire le sens d'ouverture de l'ouvrant.

Malheureusement, ces solutions ne donnent pas encore une entière satisfaction. En effet, dans les deux techniques décrites ci-avant, l'utilisateur est mis à contribution soit pour renseigner le type d'ouverture de l'ouvrant sur lequel la serrure est montée, soit pour renseigner la position prédéterminée à partir de laquelle l'auto-apprentissage est exécuté. Ce facteur humain induit inévitablement des sources d'erreur potentielle, susceptible de déboucher sur un paramétrage erroné du dispositif électromécanique d'actionnement de serrure. Il est possible par exemple d'aboutir à tort à un paramétrage dans lequel le dispositif électromécanique d'actionnement de serrure cherchant un déverrouillage de la serrure entraine son rotor dans un sens de rotation conduisant concrètement à son verrouillage, et inversement.

Cette problématique est d'autant plus importante et potentiellement dommageable que l'erreur commise peut ne pas être détectée. En effet, le mouvement de la serrure induit par le dispositif électromécanique d'actionnement de serrure est généralement réalisé lorsque l'ouvrant est fermé. Les pênes de la serrure étant alors non visibles pour l'utilisateur, la vérification du fait que la serrure exerce un mouvement correspondant à la requête de l'utilisateur est délicate et les erreurs sont quasi indétectables visuellement.

Le document US2018/142498A1 décrit un dispositif électromécanique d'actionnement de serrure comprenant un boitier à fixer sur la face intérieure de l'ouvrant, un mécanisme d'entrainement mobile en rotation par rapport au boitier et permettant un accouplement au rotor du cylindre de serrure, et différents capteurs pour définir l'état ouvert ou fermé de l'ouvrant. Toutefois, cette solution ne permet toujours pas de déterminer les mouvements de l'ouvrant de manière simple.

### Objet de l'invention

La présente invention a pour but de proposer un dispositif électromécanique d'actionnement de serrure qui réponde aux problématiques soulevées par l'état de la technique présenté ci-avant, notamment qui simplifie et fiabilise les paramétrages initiaux et qui confère une bonne sécurité et une ergonomie améliorée.

Ce but peut être atteint grâce à la fourniture d'un dispositif électromécanique d'actionnement de serrure destiné à être monté sur une face intérieure d'un ouvrant mobile par rapport à une paroi et équipé d'une serrure comprenant un cylindre de serrure muni d'un rotor, le dispositif électromécanique d'actionnement de serrure comprenant :
- un boitier muni d'une face proximale et d'éléments de fixation permettant de fixer le boitier sur l'ouvrant en plaçant la face proximale du boitier contre la face intérieure de l'ouvrant,
- un mécanisme d'entrainement mobile en rotation par rapport au boitier autour d'un axe de rotation coïncidant avec l'axe de rotation du rotor et destiné à être accouplé à une extrémité du rotor du cylindre de serrure,
- un premier capteur de distance capable d'émettre un premier faisceau d'ondes dirigé selon une première direction contenue dans un premier demi-espace situé d'un premier côté d'un plan principal orienté verticalement lorsque le boitier est fixé à la face intérieure de l'ouvrant et contenant l'axe de rotation du mécanisme d'entrainement, et ayant une première composante latérale perpendiculaire au plan principal s'éloignant du plan principal et une première composante axiale parallèle à l'axe de rotation du mécanisme d'entrainement et s'approchant de la face proximale du boitier, le premier capteur de distance étant apte à délivrer une première information de distance représentative d'une première distance déterminée grâce au premier faisceau d'ondes,
- un deuxième capteur de distance distinct du premier capteur de distance et capable d'émettre un deuxième faisceau d'ondes dirigé selon une deuxième direction contenue dans un deuxième demi-espace situé du deuxième côté du plan principal et ayant une deuxième composante latérale perpendiculaire au plan principal s'éloignant du plan principal et une deuxième composante axiale parallèle à l'axe de rotation du mécanisme d'entrainement et s'approchant de la face proximale du boitier, le deuxième capteur de distance étant apte à délivrer une deuxième information de distance représentative d'une deuxième distance déterminée grâce au deuxième faisceau d'ondes,
   la première direction et la deuxième direction étant orientées de sorte que lorsque le boitier est fixé sur la face intérieure de l'ouvrant, l'un parmi le premier faisceau d'ondes et le deuxième faisceau d'ondes est incident sur une surface de réflexion solidaire de l'ouvrant et l'autre parmi le premier faisceau d'ondes et le deuxième faisceau d'ondes est incident sur une surface de réflexion solidaire de la paroi ou d'un châssis fixe reliant l'ouvrant à la paroi,
- une unité de commande programmable apte à recevoir la première information de distance délivrée par le premier capteur de distance et la deuxième information de distance délivrée par le deuxième capteur de distance et configurée pour déclencher l'émission de l'un au moins du premier faisceau d'ondes par le premier capteur de distance et du deuxième faisceau d'ondes par le deuxième capteur de distance et pour surveiller l'évolution de l'une au moins de la première distance et de la deuxième distance durant une période de temps déterminée.

Certains aspects préférés mais non limitatifs du dispositif électromécanique d'actionnement de serrure sont les suivants.

Le dispositif électromécanique d'actionnement de serrure comprend un actionneur électrique capable d'entrainer en rotation le mécanisme d'entrainement et l'unité de commande est configurée pour piloter ledit actionneur électrique en tenant compte de l'évolution et/ou de la valeur de l'une au moins de la première distance et de la deuxième distance durant la période de temps déterminée.

Au moins l'un du premier capteur de distance et du deuxième capteur de distance comprend au moins un élément choisi dans le groupe comprenant un capteur de distance par faisceau d'ultrasons et un capteur de distance par faisceau optique.

Le dispositif électromécanique d'actionnement de serrure comprend un capteur de mouvement capable de déterminer un déplacement du boitier et de l'ouvrant sur lequel le boitier est fixé, et apte à délivrer une information de mouvement représentative de la présence ou non d'un déplacement du boitier et de l'ouvrant, dans lequel l'unité de commande est apte à recevoir l'information de mouvement délivrée par le capteur de mouvement, et l'émission de l'un au moins parmi le premier faisceau d'onde et le deuxième faisceau d'onde et la surveillance de l'une au moins parmi la première distance et la deuxième distance durant la période de temps déterminée sont mises en œuvre lorsqu'une condition initiale est vérifiée selon laquelle l'information de mouvement est représentative de la présence d'un mouvement du boitier et de l'ouvrant.

Le capteur de mouvement comprend au moins un élément choisi dans le groupe comprenant un magnétomètre et un accéléromètre.

Le dispositif électromécanique d'actionnement de serrure comprend un capteur de position capable de déterminer une position angulaire du mécanisme d'entrainement et apte à délivrer une information de position représentative de la position angulaire du mécanisme d'entrainement déterminée, et l'unité de commande est apte à recevoir l'information de position représentative de la position angulaire du mécanisme d'entrainement déterminée et est configurée pour déclencher, lorsque l'information de position est représentative d'un verrouillage et/ou d'un déverrouillage de la serrure de l'ouvrant, l'émission de l'un au moins du premier faisceau d'ondes et du deuxième faisceau d'ondes et pour surveiller l'évolution de l'une au moins de la première distance et de la deuxième distance durant la période de temps déterminée.

L'unité de commande comprend des algorithmes permettant de déterminer un sens d'ouverture de l'ouvrant par rapport à la paroi en fonction de l'augmentation ou de la diminution de l'une parmi la première distance et la deuxième distance durant la période de temps déterminée suite à une émission conjointe du premier faisceau d'ondes par le premier capteur de distance et du deuxième faisceau d'ondes par le deuxième capteur de distance et à la surveillance de l'évolution de la première distance et de la deuxième distance durant ladite période de temps déterminée.

L'unité de commande est configurée pour déterminer, parmi le premier capteur de distance et le deuxième capteur de distance, le capteur de distance opérationnel qui délivre une information de distance représentative d'une distance opérationnelle parmi la première distance et la deuxième distance qui est susceptible de varier durant la période de temps déterminée en conséquence d'un mouvement de l'ouvrant par rapport à la paroi, pour déclencher l'émission du faisceau d'ondes par le capteur de distance opérationnel et ne pas déclencher l'émission du faisceau d'ondes par l'autre capteur de distance parmi le premier capteur de distance et le deuxième capteur de distance, et pour surveiller l'évolution de la distance opérationnelle durant la période de temps déterminée, notamment permettant de déterminer que le mouvement de l'ouvrant se situe dans une plage prédéterminée de mouvement et/ou que l'ouvrant est dans l'un parmi les états suivants : ouvert, fermé, partiellement ouvert, partiellement fermé.

L'invention porte également sur un procédé comprenant :
- une étape de fourniture d'un dispositif électromécanique d'actionnement de serrure monté sur une face intérieure d'un ouvrant mobile par rapport à une paroi et équipé d'une serrure comprenant un cylindre de serrure muni d'un rotor, dans laquelle le dispositif électromécanique d'actionnement de serrure comprend :
   un boitier muni d'une face proximale et d'éléments de fixation permettant de fixer le boitier sur l'ouvrant en plaçant la face proximale du boitier contre la face intérieure de l'ouvrant,
   un mécanisme d'entrainement mobile en rotation par rapport au boitier autour d'un axe de rotation coïncidant avec l'axe de rotation du rotor et destiné à être accouplé à une extrémité du rotor du cylindre de serrure,
   un premier capteur de distance capable d'émettre un premier faisceau d'ondes dirigé selon une première direction contenue dans un premier demi-espace situé d'un premier côté d'un plan principal orienté verticalement lorsque le boitier est fixé à la face intérieure de l'ouvrant et contenant l'axe de rotation du mécanisme d'entrainement, et ayant une première composante latérale perpendiculaire au plan principal s'éloignant du plan principal et une première composante axiale parallèle à l'axe de rotation du mécanisme d'entrainement et s'approchant de la face proximale du boitier, le premier capteur de distance étant apte à délivrer une première information de distance représentative d'une première distance déterminée grâce au premier faisceau d'ondes,
   un deuxième capteur de distance distinct du premier capteur de distance et capable d'émettre un deuxième faisceau d'ondes dirigé selon une deuxième direction contenue dans un deuxième demi-espace situé du deuxième côté du plan principal et ayant une deuxième composante latérale perpendiculaire au plan principal s'éloignant du plan principal et une deuxième composante axiale parallèle à l'axe de rotation du mécanisme d'entrainement et s'approchant de la face proximale du boitier, le deuxième capteur de distance étant apte à délivrer une deuxième information de distance représentative d'une deuxième distance déterminée grâce au deuxième faisceau d'ondes,
   la première direction et la deuxième direction étant orientées de sorte que lorsque le boitier est fixé sur la face intérieure de l'ouvrant, l'un parmi le premier faisceau d'ondes et le deuxième faisceau d'ondes est incident sur une surface de réflexion solidaire de l'ouvrant et l'autre parmi le premier faisceau d'ondes et le deuxième faisceau d'ondes est incident sur une surface de réflexion solidaire de la paroi ou d'un châssis fixe reliant l'ouvrant à la paroi,
   une unité de commande programmable apte à recevoir la première information de distance délivrée par le premier capteur de distance et la deuxième information de distance délivrée par le deuxième capteur de distance,
- une étape de contrôle de distance comprenant le déclenchement de l'émission de l'un au moins du premier faisceau d'ondes par le premier capteur de distance et du deuxième faisceau d'ondes par le deuxième capteur de distance puis la surveillance de l'évolution de l'une au moins de la première distance et de la deuxième distance durant une période de temps déterminée.

Certains aspects préférés mais non limitatifs du procédé sont les suivants.

La phase d'initialisation comprend une étape de détermination, parmi le premier capteur de distance et le deuxième capteur de distance, d'un capteur de distance opérationnel qui délivre une information de distance représentative d'une distance opérationnelle, parmi la première distance et la deuxième distance, qui est susceptible de varier durant la période de temps déterminée en conséquence d'un mouvement de l'ouvrant par rapport à la paroi.

Le dispositif électromécanique d'actionnement de serrure fourni à l'étape de fourniture comprend un capteur de mouvement capable de déterminer un déplacement du boitier et de l'ouvrant sur lequel le boitier est fixé, et apte à délivrer une information de mouvement représentative de la présence ou non d'un déplacement du boitier et de l'ouvrant, l'unité de commande étant apte à recevoir l'information de mouvement délivrée par le capteur de mouvement, et la phase d'initialisation est mise en œuvre automatiquement par l'unité de commande lorsqu'une condition initiale est vérifiée selon laquelle l'information de mouvement est représentative de la présence d'un mouvement du boitier et de l'ouvrant.

Après la phase d'initialisation, le procédé comprend une phase d'utilisation normale durant laquelle l'étape de contrôle de distance comprend les étapes suivantes mises en œuvre automatiquement par l'unité de commande lorsque l'information de mouvement est représentative de la présence d'un mouvement du boitier et de l'ouvrant :
- déclenchement de l'émission du faisceau d'ondes par le capteur de distance opérationnel, durant laquelle l'émission du faisceau d'ondes par l'autre capteur de distance, parmi le premier capteur de distance et le deuxième capteur de distance, n'est pas déclenchée,
- surveillance de l'évolution de la distance opérationnelle durant la période de temps déterminée, notamment permettant de déterminer que le mouvement de l'ouvrant se situe dans une plage prédéterminée de mouvement et/ou que l'ouvrant est dans l'un des états suivants : ouvert, fermé, partiellement ouvert, partiellement fermé.

Le dispositif électromécanique d'actionnement de serrure fourni à l'étape de fourniture comprend un capteur de position capable de déterminer une position angulaire du mécanisme d'entrainement et apte à délivrer une information de position représentative de la position angulaire déterminée du mécanisme d'entrainement, et l'étape de contrôle de distance est mise en œuvre automatiquement par l'unité de commande lorsque l'information de position est représentative d'un verrouillage et/ou d'un déverrouillage de la serrure de l'ouvrant.

Le dispositif électromécanique d'actionnement de serrure comprend un actionneur électrique capable d'entrainer en rotation le mécanisme d'entrainement et le procédé comprend une étape de pilotage mise en œuvre par l'unité de commande après l'étape de contrôle de distance, durant laquelle l'actionneur électrique est piloté par l'unité de commande en tenant compte de l'évolution et/ou de la valeur de l'une au moins de la première distance et de la deuxième distance durant la période de temps déterminée.

### Description sommaire des dessins

D'autres aspects, buts, avantages et caractéristiques de l'invention apparaîtront mieux à la lecture de la description détaillée suivante de modes de réalisation préférés de celle-ci, donnée à titre d'exemple non limitatif, et faite en référence aux dessins annexés sur lesquels :
La figure 1 est une vue en perspective d'un exemple de serrure montée sur un ouvrant de porte.
La figure 2 est une vue représentant schématiquement un exemple de dispositif électromécanique d'actionnement de serrure selon l'invention.
La figure 3 est une vue de dessus d'un ouvrant équipé du dispositif, dans un état fermé.
La figure 4 est une vue de dessus de l'ouvrant de la figure 3 occupant un état partiellement fermé.

### Description détaillée

Sur les figures 1 à 4 et dans la suite de la description, les mêmes références représentent les éléments identiques ou similaires. De plus, les différents éléments ne sont pas représentés à l'échelle de manière à privilégier la clarté des figures. Par ailleurs, les différents modes de réalisation et variantes ne sont pas exclusifs les uns des autres et peuvent être combinés entre eux.

Le dispositif électromécanique d'actionnement de serrure 10 qui est visible sur les figures 2 à 4 est destiné à être monté sur une face intérieure 201 d'un ouvrant 200 équipé d'une serrure 100, par exemple pour une porte montée à pivotement sur un châssis fixe 401 reliant l'ouvrant 200 à une paroi 400. Par exemple, la face intérieure 201 correspond à une face de l'ouvrant 200 destinée à être positionnée du côté intérieur de la pièce fermée par l'ouvrant 200 et la paroi 400.

La serrure 100 comprend, de manière connue, par exemple comme décrit dans le document EP2762661A1, un cylindre de serrure ayant un stator 102 monté sur l'ouvrant 200 et un rotor 101 monté à rotation dans le stator 102 de sorte à traverser l'épaisseur de l'ouvrant. L'actionnement en rotation du rotor 101 actionne en translation un panneton ou un pêne dormant 103, ainsi qu'éventuellement un pêne de fermeture 104, également appelé pêne de fin de course ou pêne à ressort, aptes à s'insérer de manière rétractable dans une gâche solidaire du châssis fixe 401 sur lequel l'ouvrant 200 est monté, afin de verrouiller ou déverrouiller la serrure 100 et/ou d'ouvrir ou fermer l'ouvrant 200. L'aménagement de tels pênes 103, 104 est par exemple décrit dans le document FR2795120A1. La serrure 100 peut également comprendre une poignée 105 montée à pivotement sur l'ouvrant 200 pour actionner au moins le pêne de fermeture 104. Le cylindre de serrure peut être à simple embrayage ou à double embrayage.

Le rotor 101 comprend, du côté extérieur, une entrée extérieure de serrure permettant l'introduction d'une clé 106 admise par la serrure 100, comme cela est schématisé sur les figures 3 et 4.

Le dispositif électromécanique d'actionnement de serrure 10 peut indifféremment coopérer, en vue de son entrainement motorisé, avec un cylindre de serrure dont le rotor 101 comprend, du côté intérieur, soit une entrée intérieure de serrure permettant l'introduction d'une clé 106 admise par la serrure 100, soit un organe de couplage 107 adapté à être entraîné en rotation, par exemple par un bouton manuel (non représenté). Un tel organe de couplage 107 est par exemple une queue ou une fourche de cylindre. L'actionnement en rotation du rotor 101 de manière motorisée, que ce soit par l'intermédiaire d'une clé 106 ou par l'intermédiaire de l'organe de couplage 107, permet de commander le déplacement du pêne de fermeture 104 et/ou du pêne dormant 103 afin d'ouvrir ou fermer l'ouvrant 200 et/ou de verrouiller ou déverrouiller la serrure 100.

Le dispositif électromécanique d'actionnement de serrure 10 comprend un boitier 11 en une ou plusieurs pièces, muni d'une face proximale 12 et d'éléments de fixation 13 permettant de fixer le boitier 11 sur l'ouvrant 200 d'une manière plaçant la face proximale 12 du boitier 11 contre la face intérieure 201 de l'ouvrant 200. Les éléments de fixation 13 se présentent par exemple sous la forme d'une ou plusieurs vis mises en place dans des ouvertures traversantes correspondantes ménagées à travers une paroi du boitier 11 délimitant la face proximale 12, ces vis étant destinées à venir en prise dans l'ouvrant 200. Il est possible de prévoir la présence d'un matériau amortisseur entre la face intérieure 201 de l'ouvrant 200 et la face proximale 12 du boitier, pour assurer une liaison mécanique amortie entre le boitier 11 et l'ouvrant 200 pour un découplage vibratoire et mécanique.

Le dispositif électromécanique d'actionnement de serrure 10 comprend un mécanisme d'entrainement 14 mobile en rotation par rapport au boitier 11 et destiné à être accouplé à une extrémité du rotor 101 du cylindre de serrure, notamment au niveau de l'extrémité du rotor 101 située du côté intérieur. Cet accouplement peut, comme cela est expliqué précédemment, être réalisé par l'intermédiaire d'une clé préalablement insérée dans l'entrée intérieure de serrure ou par l'intermédiaire de l'organe de couplage 107. Suivant la variante retenue, le mécanisme d'entrainement 14 est adapté en conséquence et comprend des éléments de couplage en rotation idoines pour une coopération soit avec la clé 106, soit avec l'organe de couplage 107.

La serrure 100 comprend deux butées angulaires maximales opposées, dont la nature n'a pas d'importance ici, pour limiter le déplacement du rotor 101 du cylindre de serrure ou du mécanisme d'entrainement 14 du dispositif électromécanique d'actionnement de serrure 10 au sein d'une course angulaire prédéterminée. L'ensemble peut indifféremment être conformé pour une course angulaire limitée à environ un quart de tour du rotor, comme c'est le cas par exemple sur le marché nordaméricain, ou pour une course angulaire de plusieurs tours du rotor, comme c'est le cas par exemple sur le marché européen.

Le dispositif électromécanique d'actionnement de serrure 10 peut comprendre également un bouton de manœuvre 20 rotatif adapté pour une prise manuelle et pour entrainer manuellement le mécanisme d'entrainement 14, permettant finalement d'entrainer manuellement en rotation le rotor 101 du cylindre de serrure lorsque ce rotor 101 est couplé en rotation au mécanisme d'entrainement 14.

Le dispositif électromécanique d'actionnement de serrure 10 comprend un capteur de mouvement 16 capable de déterminer un déplacement du boitier 11, et donc de l'ouvrant 200 sur lequel le boitier 11 est fixé, et apte à délivrer une information de mouvement β représentative de la présence ou non d'un déplacement du boitier 11 et de l'ouvrant 200.

Le dispositif électromécanique d'actionnement de serrure 10 comprend également un premier capteur de distance 15 capable d'émettre un premier faisceau d'ondes F dirigé selon une première direction contenue dans un premier demi-espace E situé d'un premier côté d'un plan principal P orienté verticalement lorsque le boitier 11 est fixé à la face intérieure 201 de l'ouvrant 200 et contenant l'axe de rotation du mécanisme d'entrainement 14, lequel coïncide en pratique avec l'axe de rotation du rotor 101 par rapport au stator 102. Le premier faisceau d'ondes F a une première composante latérale X perpendiculaire au plan principal P s'éloignant du plan principal P et une première composante axiale Y parallèle à l'axe de rotation du mécanisme d'entrainement 14 et s'approchant de la face proximale 12 du boitier 11. Le premier capteur de distance 15 est apte à délivrer une première information de distance α représentative d'une première distance d déterminée grâce au premier faisceau d'ondes F.

Le dispositif électromécanique d'actionnement de serrure 10 comprend en outre un deuxième capteur de distance 15' distinct du premier capteur de distance 15 et capable d'émettre un deuxième faisceau d'ondes F' dirigé selon une deuxième direction contenue dans un deuxième demi-espace E' situé d'un deuxième côté du plan principal P. Le deuxième faisceau d'ondes F' a une deuxième composante latérale X' perpendiculaire au plan principal P s'éloignant du plan principal P et une deuxième composante axiale Y' parallèle à l'axe de rotation du mécanisme d'entrainement 14 et s'approchant de la face proximale 12 du boitier 11. Le deuxième capteur de distance 15' est apte à délivrer une deuxième information de distance α' représentative d'une deuxième distance d' déterminée grâce au deuxième faisceau d'ondes F'.

Dans le présent document, il est donc compris que toute les grandeurs et composants qui se rapportent au deuxième capteur de distance 15' sont identifiés par le sigle « ' ».

Par ailleurs, les distances d et d' associées respectivement au premier capteur de distance 15 et au deuxième capteur de distance 15' sont représentées avec un indice i sur les figures correspondant à l'instant ti où les distances d et d' sont mesurées. Autrement dit, sur la figure 3 qui représente une situation à un instant t1, la distance d est repérée d1 tandis que la distance d'est représentée d'1. Par contre sur la figure 4 qui représente une situation à un instant t2, la distance d est repérée d2 tandis que la distance d'est représentée d'2.

Le premier capteur de distance 15 est donc organisé de sorte à émettre le premier faisceau d'ondes F d'un côté du dispositif électromécanique d'actionnement de serrure 10 parmi le côté droit et le côté gauche, tandis que le deuxième capteur de distance 15' est organisé de sorte à émettre le deuxième faisceau d'ondes F' de l'autre côté du dispositif électromécanique d'actionnement de serrure 10 parmi le côté droit et le côté gauche. Selon les dispositions représentées à titre d'exemple sur les figures 3 et 4, le premier capteur de distance 15 est organisé de sorte à émettre le premier faisceau d'ondes F sur le côté gauche du dispositif électromécanique d'actionnement de serrure 10 pour un utilisateur situé du côté intérieur, tandis que le deuxième capteur de distance 15' est organisé de sorte à émettre le deuxième faisceau d'ondes F' sur le côté droit du dispositif électromécanique d'actionnement de serrure 10 vu du côté intérieur.

Avantageusement mais de manière non limitative, les faisceaux d'ondes F, F' peuvent correspondre à des faisceaux d'ondes optiques (avantageusement dans le domaine invisible pour l'œil humain mais potentiellement dans le domaine visible si nécessaire) ou ultrasonores.

La détermination des distances d et d' par les capteurs de distance 15, 15' peut notamment se faire en utilisant les faisceaux d'ondes F, F' d'une manière utilisant concrètement un temps de vol mis par le faisceau d'ondes F, F' pour parcourir la distance aller et retour entre le capteur de distance concerné et une surface de réflexion correspondante, sur laquelle le faisceau d'onde est réfléchi vers le capteur de distance.

Le dispositif électromécanique d'actionnement de serrure 10 comprend aussi une unité de commande 17 électronique programmable, de type microcontrôleur, apte à recevoir la première information de distance α délivrée par le premier capteur de distance 15 et la deuxième information de distance α' délivrée par le deuxième capteur de distance 15'. L'unité de commande 17 électronique programmable est également apte à recevoir l'information de mouvement β délivrée par le capteur de mouvement 16, ou de manière générale, toute information, dite de condition initiale, apte à déclencher la mise en route du premier capteur de distance 15 et/ou du deuxième capteur de distance 15'.

L'unité de commande 17 est configurée pour déclencher, lorsque la condition initiale est vérifiée, par exemple selon laquelle l'information de mouvement β est représentative de la présence d'un mouvement du boitier 11 et de l'ouvrant 200, l'émission de l'un au moins du premier faisceau d'ondes F par le premier capteur de distance 15 et du deuxième faisceau d'ondes F' par le deuxième capteur de distance 15' et pour surveiller l'évolution de l'une au moins de la première distance d et de la deuxième distance d' durant une période de temps déterminée connue de l'unité de commande 17.

La période de temps déterminée évoquée ici peut typiquement être compris dans une plage allant d'un centième de seconde à quelques dixièmes de seconde.

Une utilisation possible du dispositif électromécanique d'actionnement de serrure 10 est donnée ci-après.

Le procédé relatif à cette utilisation comprend d'abord une étape de fourniture d'un tel dispositif électromécanique d'actionnement de serrure 10 comprenant le boitier 10, le mécanisme d'entrainement 14, le capteur de mouvement 16, les deux capteurs de distance 15, 15' et l'unité de commande 17. Le procédé comprend en outre une étape de contrôle de distance comprenant le déclenchement de l'émission de l'un au moins du premier faisceau d'ondes F par le premier capteur de distance 15 et du deuxième faisceau d'ondes F' par le deuxième capteur de distance 15' puis la surveillance de l'évolution de l'un au moins de la première distance d et de la deuxième distance d' durant la période de temps déterminée, cette étape de contrôle de distance étant mise en œuvre automatiquement par l'unité de commande 17 lorsqu'une condition initiale est vérifiée, en particulier une condition selon laquelle l'information de mouvement β est représentative de la présence d'un mouvement du boitier 11 et de l'ouvrant 200.

Selon un mode de réalisation particulier, la première direction selon laquelle le premier faisceau d'ondes F est émis par le premier capteur de distance 15 et la deuxième direction selon laquelle le deuxième faisceau d'ondes F' est émis par le deuxième capteur de distance 15' sont orientées de sorte que, lorsque le boitier 11 est fixé sur la face intérieure 201 de l'ouvrant 200, l'un parmi le premier faisceau d'ondes F et le deuxième faisceau d'ondes F' est incident sur une surface de réflexion solidaire de l'ouvrant 200 et l'autre parmi le premier faisceau d'ondes F et le deuxième faisceau d'ondes F' est incident sur une surface de réflexion solidaire de la paroi 400 ou du châssis fixe 401 reliant l'ouvrant 200 à la paroi 400, notamment au moins lorsque l'ouvrant 200 est fermé ou presque fermé.

Dans la variante particulière, mais non limitative, illustrée sur les figures 3 et 4 où l'ouvrant 200 est un ouvrant avec serrure à gauche en tirant (vu depuis le côté intérieur), le dispositif électromécanique d'actionnement de serrure 10 est positionné sur le côté vertical gauche de l'ouvrant 200 et la première direction selon laquelle le premier faisceau d'ondes F est émis par le premier capteur de distance 15 est orientée de sorte que, lorsque le boitier 11 est fixé sur la face intérieure 201 de l'ouvrant 200, le premierfaisceau d'ondes F est incident sur une surface de réflexion solidaire de la paroi 400 ou du châssis fixe 401 reliant l'ouvrant 200 à la paroi 200 en particulier lorsque l'ouvrant 200 est fermé ou presque fermé, tandis que la deuxième direction selon laquelle le deuxième faisceau d'ondes F' est émis par le deuxième capteur de distance 15' est orientée de sorte que, lorsque le boitier 11 est fixé sur la face intérieure 201 de l'ouvrant 200, le deuxième faisceau d'ondes F' est incident sur une surface de réflexion solidaire de l'ouvrant 200 quelle que soit la position occupée par l'ouvrant 200 par rapport à la paroi 400. Ainsi dans cet exemple, les composantes X, Y sont susceptibles d'évoluer dans le temps en fonction de la position occupée par l'ouvrant 200 par rapport à la paroi 400. A l'inverse, les composantes X', Y' sont invariables dans le temps quelle que soit la position occupée par l'ouvrant 200 par rapport à la paroi 400. Des configurations inversées seraient adoptées dans le cas où l'ouvrant 200 serait un ouvrant avec serrure à droite en tirant (vu depuis le côté intérieur).

Selon un mode de réalisation particulier, l'unité de commande 17 comprend des algorithmes permettant de déterminer un sens d'ouverture de l'ouvrant 200 par rapport à la paroi 400, typiquement parmi un sens d'ouverture vers la droite et un sens d'ouverture vers la gauche, en fonction de l'augmentation ou de la diminution de l'une parmi la première distance d et la deuxième distance d' durant la période de temps déterminée suite à une émission conjointe, en particulier lorsqu'une condition initiale est vérifiée, du premier faisceau d'ondes F par le premier capteur de distance 15 et du deuxième faisceau d'ondes F' par le deuxième capteur de distance 15' et à la surveillance de l'évolution de la première distance d et de la deuxième distance d' durant cette période de temps déterminée.

Ainsi le procédé est tel que durant une phase d'initialisation du dispositif électromécanique d'actionnement de serrure 10, l'étape de contrôle de distance comprend les étapes suivantes mises en œuvre automatiquement par l'unité de commande 17, préférentiellement lorsqu'une condition initiale est vérifiée :
- déclenchement de l'émission du premier faisceau d'ondes F par le premier capteur de distance 15 et de l'émission du deuxième faisceau d'ondes F' par le deuxième capteur de distance 15',
- surveillance de l'évolution de la première distance d et de la deuxième distance d' durant la période de temps déterminée,
- détermination d'un sens d'ouverture de l'ouvrant 200 par rapport à la paroi 400 en fonction de l'augmentation ou de la diminution de l'une parmi la première distance d et la deuxième distance d' durant la période de temps déterminée.

Ainsi, il est avantageusement prévu d'utiliser deux capteurs de distance 15, 15' respectivement sur les deux côtés du dispositif électromécanique d'actionnement de serrure 10, analysant des distances d et d' de part et d'autre de la serrure 100, pour permettre de connaître automatiquement et avantageusement sans aucune intervention humaine (évitant tout risque d'erreur provenant d'un facteur humain), au moment de l'installation et du paramétrage du dispositif électromécanique d'actionnement de serrure 10, le sens de rotation de l'ouvrant 200. Autrement dit, il est avantageusement réalisé un auto-apprentissage du sens d'ouverture de l'ouvrant 200 par l'utilisation de deux capteurs de distance 15, 15' distincts. Les deux capteurs de distance 15, 15' sont prévus pour être utilisés conjointement uniquement au moment de la phase d'initialisation.

Avantageusement, ces capteurs de distance 15, 15' ne sont utilisés que lorsqu'une condition initiale est vérifiée, par exemple lorsqu'un mouvement du dispositif électromécanique d'actionnement de serrure 10 et de l'ouvrant 200 est détecté, et ne sont pas utilisés sinon. Autrement dit dans cet exemple, le capteur de mouvement 16 est utilisé pour la prise de décision de la détection d'un changement d'état de l'ouvrant 200, ce changement d'état détecté étant la condition d'activation des capteurs de distance 15, 15'. Par conséquent, les capteurs de distance 15, 15', qui peuvent avantageusement être d'une grande précision par comparaison avec un capteur de mouvement et qui sont très fiables en raison de leur impossibilité d'être perturbés par des variations naturelles ou induites par l'extérieur du champ magnétique ou par les vibrations de l'ouvrant 200 (mais qui sont susceptibles de consommer nettement plus d'énergie électrique que le capteur de mouvement 16), ne consomment de l'énergie électrique qu'aux instants où la condition initiale est vérifiée, dans l'exemple si l'ouvrant 200 est considéré comme étant en mouvement : en conséquence, le dispositif électromécanique d'actionnement de serrure 10 présente malgré tout une consommation électrique très faible malgré sa très grande précision de mesure et sa grande fiabilité.

Par ailleurs, du fait qu'aucune intervention humaine n'est requise, le dispositif électromécanique d'actionnement de serrure 10 est très simple d'utilisation, fiable, tout en étant convivial et ergonomique pour l'utilisateur.

La figure 3 montre un exemple de situation d'un ouvrant 200 dans un état fermé par rapport au châssis fixe 401 à un instant t1, à l'inverse de la figure 4 qui montre la situation à un instant t2 lorsque l'ouvrant 200 est partiellement fermé, c'est-à-dire qu'il a été à peine ouvert de sorte à libérer la serrure 100 hors du châssis fixe 401.

Sur la figure 3, à l'instant t1, la première distance déterminée par le premier capteur de distance 15 est repérée d1 et la deuxième distance déterminée par le deuxième capteur de distance 15' est repérée d'1. Sur la figure 4, à l'instant t2, la première distance déterminée par le premier capteur de distance 15 est repérée d2 et la deuxième distance déterminée par le deuxième capteur de distance 15' est repérée d'2.

L'exemple illustré sur les figures 3 et 4 correspond à une application particulière non limitative où l'ouvrant 200 est monté sur le châssis fixe 401 de sorte à être un ouvrant avec serrure à gauche en tirant, vu depuis le côté intérieur. La première distance d1, d2 déterminée respectivement aux instants t1, t2 correspond à la distance entre le premier capteur de distance 15 qui émet vers le côté gauche de la serrure 100 en direction de la surface de réflexion solidaire de la paroi 400, et cette surface de réflexion. La deuxième distance d'1, d'2 déterminée respectivement aux instants t1, t2 correspond à la distance entre le deuxième capteur de distance 15' qui émet vers le côté droit de la serrure 100 en direction de la surface de réflexion solidaire de l'ouvrant 200, et cette surface de réfléxion. Par conséquent, il est compris que la première distance d déterminée est, dans ce cas particulier, une distance susceptible de varier dans le temps en fonction des mouvements de l'ouvrant 200. A l'inverse, la deuxième distance d' déterminée par le deuxième capteur de distance 15' est constante quelle que soit la position de l'ouvrant 200. En conséquence, et comme cela est visible sur les figures 3 et 4, la valeur d1 prise par la première distance d à l'instant t1 est strictement différente de la valeur d2 prise par la première distance d à l'instant t2. A l'inverse, la valeur d'1 prise par la deuxième distance d' à l'instant t1 est strictement identique à la valeur d'2 prise par la deuxième distance d' à l'instant t2.

Des configurations inversées seraient adoptées dans le cas où l'ouvrant 200 serait un ouvrant avec serrure à droite en tirant (vu depuis le côté intérieur).

Dans le cas particulier des figures 3 et 4, du fait du passage de l'ouvrant 200 d'un état fermé à un état partiellement fermé, il est en outre déterminé que la valeur d1 prise par la première distance d à l'instant t1 est strictement inférieure à la valeur d2 prise par la première distance d à l'instant t2.

Selon un mode de réalisation particulier, notamment suite à une phase d'initialisation, l'unité de commande 17 est configurée pour déterminer, parmi le premier capteur de distance 15 et le deuxième capteur de distance 15', le capteur de distance opérationnel qui délivre une information de distance a, α' représentative d'une distance opérationnelle parmi la première distance d et la deuxième distance d' qui est susceptible de varier durant la période de temps déterminée en conséquence d'un mouvement de l'ouvrant 200 par rapport à la paroi 400 et, lorsque la condition selon laquelle l'information de mouvement β est représentative de la présence d'un mouvement du boitier 11 et de l'ouvrant 200 est vérifiée, pour déclencher l'émission du faisceau d'ondes F, F' par ce capteur de distance opérationnel et ne pas déclencher l'émission du faisceau d'ondes F, F' par l'autre capteur de distance parmi le premier capteur de distance 15 et le deuxième capteur de distance 15, puis pour surveiller l'évolution de la distance opérationnelle durant la période de temps déterminée, notamment permettant de déterminer que le mouvement de l'ouvrant 200 se situe dans une plage prédéterminée de mouvement et/ou que l'ouvrant 200 est dans l'un parmi les états suivants : ouvert, fermé, partiellement ouvert, partiellement fermé (ou presque fermé).

Ainsi, la phase d'initialisation comprend une étape de détermination, parmi le premier capteur de distance 15 et le deuxième capteur de distance 15', d'un capteur de distance opérationnel qui délivre une information de distance a, α' représentative d'une distance opérationnelle, parmi la première distance d et la deuxième distance d', qui est susceptible de varier durant la période de temps déterminée en conséquence d'un mouvement de l'ouvrant 200 par rapport à la paroi 400.

Puis après la phase d'initialisation, le procédé comprend une phase d'utilisation normale durant laquelle l'étape de contrôle de distance comprend les étapes suivantes mises en œuvre automatiquement par l'unité de commande 17 lorsque la condition est vérifiée selon laquelle l'information de mouvement β est représentative de la présence d'un mouvement du boitier 11 et de l'ouvrant 200 :
- déclenchement de l'émission du faisceau d'ondes F, F' par le capteur de distance opérationnel, durant laquelle l'émission du faisceau d'ondes F, F' par l'autre capteur de distance, parmi le premier capteur de distance 15 et le deuxième capteur de distance 15', n'est pas déclenchée,
- surveillance de l'évolution de la distance opérationnelle durant la période de temps déterminée, notamment permettant de déterminer que le mouvement de l'ouvrant 200 se situe dans une plage prédéterminée de mouvement et/ou que l'ouvrant 200 est dans l'un des états suivants : ouvert, fermé, partiellement ouvert, partiellement fermé.

Ainsi, durant la phase d'utilisation normale, seul l'un des capteurs de distance 15, 15' (celui qui est destiné à déterminer la distance d, d' susceptible d'être modifiée dans le temps en raison d'un mouvement de l'ouvrant 200 par rapport à la paroi 400) est utilisé, ce qui permet d'optimiser la consommation électrique. Par contre, contrairement à la phase d'initialisation l'autre capteur de distance 15, 15' n'est plus destiné à être utilisé à des fins de contrôle de changement d'état de l'ouvrant 200. Il peut par contre être ensuite utilisé pour d'autres fonctions éventuelles, comme par exemple la gestion de proximité d'un utilisateur ou d'un objet. L'autre capteur de distance 15, 15' fonctionne ainsi par exemple comme un interrupteur, une modification constatée de la distance mesurée par l'autre capteur de distance correspondant par exemple à une activation de l'interrupteur.

Notamment, la surveillance de l'évolution de la distance d, d' déterminée par le capteur de distance opérationnel permet d'établir une vérification de sécurité. En effet, lorsque le capteur de mouvement 16 a déterminé une information de mouvement β représentative d'un mouvement du boitier 11 et de l'ouvrant 200, il se peut que ce mouvement se soit produit réellement et que l'information de mouvement β corresponde bien à un mouvement de déplacement entre deux états de l'ouvrant 200, ou que ce mouvement de déplacement entre deux états de l'ouvrant 200 ne se soit pas produit concrètement et que l'information de mouvement β soit alors fausse. Par exemple, l'information de mouvement peut correspondre à des vibrations subies par l'ouvrant 200, sans qu'un mouvement final de déplacement de l'ouvrant 200 n'ait eu lieu. Pour éliminer les cas de fausses détections de mouvement de l'ouvrant 200, la distance d, d' déterminée par le capteur de distance opérationnel peut être exploitée en guise de confirmation des détections. Notamment, dans le cas où la distance d, d' déterminée par le capteur de distance opérationnel ne varie pas dans le période de temps déterminée, l'unité de commande 17 peut considérer que la détection de mouvement par le capteur de mouvement 16 est susceptible d'être erronée.

Le dispositif électromécanique d'actionnement de serrure 10 comprend également un capteur de position 19 capable de déterminer une position angulaire du mécanisme d'entrainement 14 et apte à délivrer une information de position γ représentative de la position angulaire du mécanisme d'entrainement 14 ainsi déterminée par le capteur de position 19. L'unité de commande 17 est configurée pour déclencher, lorsqu'une condition est vérifiée selon laquelle l'information de position γ est représentative d'un verrouillage et/ou d'un déverrouillage de la serrure 100 de l'ouvrant 200, l'émission de l'un au moins du premier faisceau d'ondes F par le premier capteur de distance 15 et du deuxième faisceau d'ondes F' par le deuxième capteur de distance 15' et pour surveiller l'évolution de l'un au moins de la première distance d et de la deuxième distance d' durant la période de temps déterminée. L'information de position γ représentative de la position angulaire du mécanisme d'entrainement 14 ainsi déterminée par le capteur de position 19 correspond à une condition initiale, apte à déclencher l'émission du faisceau F par le premier capteur de distance 15 et/ou du faisceau F' par le deuxième capteur de distance 15' et à activer la surveillance de la distance d et/ou de la distance d'.

Ainsi durant la phase d'utilisation normale, l'étape de contrôle de distance est mise en œuvre automatiquement par l'unité de commande 17 lorsqu'une condition est vérifiée selon laquelle l'information de position γ est représentative d'un verrouillage et/ou d'un déverrouillage de la serrure 100 de l'ouvrant 200.

Notamment, la surveillance de l'évolution de la distance d, d' déterminée par le capteur de distance opérationnel permet d'établir une vérification de sécurité. A titre d'exemple, l'unité de commande 17 pourra ainsi surveiller une position ou l'état (parmi l'état d'ouverture partielle, l'état d'ouverture totale ou l'état de fermeture partielle) de l'ouvrant 200 après qu'un déverrouillage de la serrure 100 a été commandé. De plus, l'unité de commande 17 pourra également contrôler qu'après une commande de verrouillage de la serrure 100, la distance d, d' déterminée par le capteur de distance opérationnel n'évolue pas : à défaut, cela pourrait traduire que la serrure 100 a été verrouillée bien que l'ouvrant 200 n'était pas en situation de coopérer avec le châssis fixe 401 et bien que les pênes 103, 103 n'étaient pas en mesure de remplir leurs rôles respectifs.

A chaque fois que le capteur de distance opérationnel est sollicité, le capteur de mouvement 16 subit une étape de recalibrage pour le configurer à son environnement après la période de temps déterminée, qu'un mouvement de l'ouvrant 200 se soit produit ou non. En effet, les conditions environnementales, comme par exemple la luminosité ambiante, le changement de l'état de réflexion des surfaces, peuvent avoir un impact sur la distance mesurée par le capteur opérationnel. Ce recalibrage peut également être réalisé automatiquement à chaque fois que l'information de position γ est représentative d'un verrouillage et/ou d'un déverrouillage de la serrure 100 de l'ouvrant 200.

Selon un mode de réalisation particulier, le dispositif électromécanique d'actionnement de serrure 10 comprend un actionneur électrique 18 capable d'entrainer en rotation le mécanisme d'entrainement 14. L'unité de commande 17 est configurée pour piloter l'actionneur électrique 18 en tenant compte de l'évolution et/ou de la valeur de l'une au moins de la première distance d et de la deuxième distance d' durant la période de temps déterminée.

Ainsi, le procédé peut comprendre une étape de pilotage mise en œuvre par l'unité de commande 17 après l'étape de contrôle de distance, durant laquelle l'actionneur électrique 18 est piloté par l'unité de commande 17 en tenant compte de l'évolution et/ou de la valeur de l'une au moins de la première distance d et de la deuxième distance d' durant la période de temps déterminée.

A titre d'exemple, l'unité de commande 17 pourra ainsi décider de conditionner la commande de la serrure 100 vers son verrouillage ou son déverrouillage par un pilotage adapté de l'actionneur électrique 18, à une condition liée à la distance d, d' déterminée par le capteur de distance opérationnel. Typiquement, un pilotage de l'actionneur électrique 18 induisant le passage de la serrure 100 vers son verrouillage ou son déverrouillage sera conditionné à la détermination d'une distance par le capteur de distance opérationnel confirmant que l'ouvrant est fermée afin de garantir le bon fonctionnement de la serrure 100 vis-à-vis d'une gâche solidaire du châssis fixe 401.

Selon un mode de réalisation particulier, le capteur de mouvement 16 comprend au moins un élément choisi dans le groupe comprenant un magnétomètre et un accéléromètre, et au moins l'un du premier capteur de distance 15 et du deuxième capteur de distance 15' comprend au moins un élément choisi dans le groupe comprenant un capteur de distance par faisceau d'ultrasons et un capteur de distance par faisceau optique

L'utilisation de capteurs 15, 15', 16 de cette nature permet avantageusement de présenter tous les avantages présentés précédemment : une grande précision de mesure, une bonne fiabilité et la garantie d'une faible consommation électrique.

Afin de pouvoir actionner en rotation manuellement le rotor 101 du cylindre de serrure par l'intermédiaire d'une clé 106 insérée au niveau de l'entrée extérieure de serrure et/ou par l'intermédiaire du bouton de manœuvre 20 du dispositif électromécanique d'actionnement de serrure 10, il est nécessaire de désaccoupler le rotor 101 par rapport à l'actionneur électrique 18. Le dispositif électromécanique d'actionnement de serrure 10 comprend à cet effet un mécanisme d'embrayage interposé entre le mécanisme d'entrainement 14 et l'actionneur électrique 18 et variant entre une configuration débrayée dans laquelle l'actionneur électrique 14 n'est pas accouplé au mécanisme d'entrainement 14 et au moins une configuration embrayée dans laquelle l'actionneur électrique 18 est accouplé au mécanisme d'entrainement 14.

Le dispositif électromécanique d'actionnement de serrure 10 comprend un dispositif de stockage d'énergie électrique 21, tel que des batteries autonomes, pour alimenter l'actionneur électrique 18 et l'unité de commande 17.

L'unité de commande 17 est apte à une communication avec l'extérieur via des moyens de communication de type radiofréquence, wifi, Bluetooth, ou équivalent comme par exemple ZIGBEE, Zwave ou des protocoles propriétaires, notamment en vue de la réception d'instructions extérieures à destination de l'unité de commande 17 et de la transmission d'informations sortantes en provenance de l'unité de commande 17. L'unité de commande assure un pilotage de l'actionneur électrique 18 à partir de ces instructions extérieures et de ces informations sortantes et en fonction de capteurs de distance 15, 15', du capteur de mouvement 16 et du capteur de position 19 de la manière décrite ci-avant. D'autres capteurs peuvent éventuellement être intégrés au dispositif électromécanique d'actionnement de serrure 10, par exemple pour déterminer des couples mécaniques de rotation du rotor 101, la position angulaire absolue du rotor 101, sa vitesse de rotation ou pour déterminer la présence d'une clé 106 ou de tout autre élément nécessaire au fonctionnement de la serrure 100 ou du dispositif électromécanique d'actionnement de serrure 10.

De façon avantageuse, l'unité de commande 17 émet un signal d'alarme dans certains cas de fonctionnement identifiés : par exemple si l'état de l'ouvrant 200 est considéré comme partiellement (ou presque) fermé en fonction des informations fournies par l'un des capteurs de distance 15, 15' et que la serrure 10 est activée pour verrouiller l'ouvrant 200, un signal d'alarme sera émis à l'attention d'un utilisateur pour signaler que l'ouvrant 200 ne peut pas être verrouillé. De la même manière, un signal d'alarme pourra être émis si l'ouvrant 200 reste dans un état partiellement ouvert ou partiellement fermé pendant une durée supérieure à une durée prédéterminée.

## Revendications

1. Dispositif électromécanique d'actionnement de serrure (10) destiné à être monté sur une face intérieure (201) d'un ouvrant (200) mobile par rapport à une paroi (400) et équipé d'une serrure (100) comprenant un cylindre de serrure muni d'un rotor (101), le dispositif électromécanique d'actionnement de serrure (10) comprenant :
- un boitier (11) muni d'une face proximale (12) et d'éléments de fixation (13) permettant de fixer le boitier (11) sur l'ouvrant (200) en plaçant la face proximale (12) du boitier (11) contre la face intérieure (201) de l'ouvrant (200),
- un mécanisme d'entrainement (14) mobile en rotation par rapport au boitier (11) autour d'un axe de rotation coïncidant avec l'axe de rotation du rotor (101) et destiné à être accouplé à une extrémité du rotor (101) du cylindre de serrure, **caractérisé en ce que** le dispositif électromécanique d'actionnement de serrure (10) comprend :
- un premier capteur de distance (15) capable d'émettre un premier faisceau d'ondes (F) dirigé selon une première direction contenue dans un premier demi-espace (E) situé d'un premier côté d'un plan principal (P) orienté verticalement lorsque le boitier (11) est fixé à la face intérieure (201) de l'ouvrant (200) et contenant l'axe de rotation du mécanisme d'entrainement (14), et ayant une première composante latérale (X) perpendiculaire au plan principal (P) s'éloignant du plan principal (P) et une première composante axiale (Y) parallèle à l'axe de rotation du mécanisme d'entrainement (14) et s'approchant de la face proximale (12) du boitier (11), le premier capteur de distance (15) étant apte à délivrer une première information de distance (α) représentative d'une première distance (d) déterminée grâce au premier faisceau d'ondes (F),
- un deuxième capteur de distance (15') distinct du premier capteur de distance (15) et capable d'émettre un deuxième faisceau d'ondes (F') dirigé selon une deuxième direction contenue dans un deuxième demi-espace (E') situé du deuxième côté du plan principal (P) et ayant une deuxième composante latérale (X') perpendiculaire au plan principal (P) s'éloignant du plan principal (P) et une deuxième composante axiale (Y) parallèle à l'axe de rotation du mécanisme d'entrainement (14) et s'approchant de la face proximale (12) du boitier (11), le deuxième capteur de distance (15') étant apte à délivrer une deuxième information de distance (a') représentative d'une deuxième distance (d') déterminée grâce au deuxième faisceau d'ondes (F'),
la première direction et la deuxième direction étant orientées de sorte que lorsque le boitier (11) est fixé sur la face intérieure (201) de l'ouvrant (200), l'un parmi le premier faisceau d'ondes (F) et le deuxième faisceau d'ondes (F') est incident sur une surface de réflexion solidaire de l'ouvrant (200) et l'autre parmi le premier faisceau d'ondes (F) et le deuxième faisceau d'ondes (F') est incident sur une surface de réflexion solidaire de la paroi (400) ou d'un châssis fixe (401) reliant l'ouvrant (200) à la paroi (400),
- une unité de commande (17) programmable apte à recevoir la première information de distance (α) délivrée par le premier capteur de distance (15) et la deuxième information de distance (α') délivrée par le deuxième capteur de distance (15') et configurée pour déclencher l'émission de l'un au moins du premier faisceau d'ondes (F) par le premier capteur de distance (15) et du deuxième faisceau d'ondes (F') par le deuxième capteur de distance (15') et pour surveiller l'évolution de l'une au moins de la première distance (d) et de la deuxième distance (d') durant une période de temps déterminée.

2. Dispositif électromécanique d'actionnement de serrure (10) selon la revendication 1, dans lequel le dispositif électromécanique d'actionnement de serrure (10) comprend un actionneur électrique (18) capable d'entrainer en rotation le mécanisme d'entrainement (14) et dans lequel l'unité de commande (17) est configurée pour piloter ledit actionneur électrique (18) en tenant compte de l'évolution et/ou de la valeur de l'une au moins de la première distance (d) et de la deuxième distance (d') durant la période de temps déterminée.

3. Dispositif électromécanique d'actionnement de serrure (10) selon l'une des revendications 1 ou 2, dans lequel au moins l'un du premier capteur de distance (15) et du deuxième capteur de distance (15') comprend au moins un élément choisi dans le groupe comprenant un capteur de distance par faisceau d'ultrasons et un capteur de distance par faisceau optique.

4. Dispositif électromécanique d'actionnement de serrure (10) selon l'une quelconque des revendications 1 à 3, comprenant un capteur de mouvement (16) capable de déterminer un déplacement du boitier (11) et de l'ouvrant (200) sur lequel le boitier (11) est fixé, et apte à délivrer une information de mouvement (β) représentative de la présence ou non d'un déplacement du boitier (11) et de l'ouvrant (200), dans lequel l'unité de commande (17) est apte à recevoir l'information de mouvement (β) délivrée par le capteur de mouvement (16), et dans lequel l'émission de l'un au moins parmi le premier faisceau d'onde (F) et le deuxième faisceau d'onde (F') et la surveillance de l'une au moins parmi la première distance (d) et la deuxième distance (d') durant la période de temps déterminée sont mises en œuvre lorsqu'une condition initiale est vérifiée selon laquelle l'information de mouvement (β) est représentative de la présence d'un mouvement du boitier (11) et de l'ouvrant (200).

5. Dispositif électromécanique d'actionnement de serrure (10) selon la revendication 4, dans lequel le capteur de mouvement (16) comprend au moins un élément choisi dans le groupe comprenant un magnétomètre et un accéléromètre.

6. Dispositif électromécanique d'actionnement de serrure (10) selon l'une des revendications 1 à 5, comprenant un capteur de position (19) capable de déterminer une position angulaire du mécanisme d'entrainement (14) et apte à délivrer une information de position (γ) représentative de la position angulaire du mécanisme d'entrainement (14) déterminée, et dans lequel l'unité de commande (17) est apte à recevoir l'information de position (γ) représentative de la position angulaire du mécanisme d'entrainement (14) déterminée et est configurée pour déclencher, lorsque l'information de position (γ) est représentative d'un verrouillage et/ou d'un déverrouillage de la serrure (100) de l'ouvrant (200), l'émission de l'un au moins du premier faisceau d'ondes (F) et du deuxième faisceau d'ondes (F') et pour surveiller l'évolution de l'une au moins de la première distance (d) et de la deuxième distance (d') durant la période de temps déterminée.

7. Dispositif électromécanique d'actionnement de serrure (10) selon l'une des revendications 1 à 6, dans lequel l'unité de commande (17) comprend des algorithmes permettant de déterminer un sens d'ouverture de l'ouvrant (200) par rapport à la paroi (400) en fonction de l'augmentation ou de la diminution de l'une parmi la première distance (d) et la deuxième distance (d') durant la période de temps déterminée suite à une émission conjointe du premier faisceau d'ondes (F) par le premier capteur de distance (15) et du deuxième faisceau d'ondes (F') par le deuxième capteur de distance (15') et à la surveillance de l'évolution de la première distance (d) et de la deuxième distance (d') durant ladite période de temps déterminée.

8. Dispositif électromécanique d'actionnement de serrure (10) selon l'une des revendications 1 à 7, l'unité de commande (17) est configurée pour :
- déterminer, parmi le premier capteur de distance (15) et le deuxième capteur de distance (15'), le capteur de distance opérationnel qui délivre une information de distance représentative d'une distance opérationnelle parmi la première distance (d) et la deuxième distance (d') qui est susceptible de varier durant la période de temps déterminée en conséquence d'un mouvement de l'ouvrant (200) par rapport à la paroi (400)
- déclencher l'émission du faisceau d'ondes par le capteur de distance opérationnel et ne pas déclencher l'émission du faisceau d'ondes par l'autre capteur de distance parmi le premier capteur de distance (15) et le deuxième capteur de distance (15'),
- surveiller l'évolution de la distance opérationnelle durant la période de temps déterminée, notamment permettant de déterminer que le mouvement de l'ouvrant (200) se situe dans une plage prédéterminée de mouvement et/ou que l'ouvrant (200) est dans l'un parmi les états suivants : ouvert, fermé, partiellement ouvert, partiellement fermé.

9. Procédé comprenant :
- une étape de fourniture d'un dispositif électromécanique d'actionnement de serrure (10) monté sur une face intérieure (201) d'un ouvrant (200) mobile par rapport à une paroi (400) et équipé d'une serrure (100) comprenant un cylindre de serrure muni d'un rotor (201), dans laquelle le dispositif électromécanique d'actionnement de serrure (10) comprend :
un boitier (11) muni d'une face proximale (12) et d'éléments de fixation (13) permettant de fixer le boitier (11) sur l'ouvrant (200) en plaçant la face proximale (12) du boitier (11) contre la face intérieure (201) de l'ouvrant (200),
un mécanisme d'entrainement (14) mobile en rotation par rapport au boitier (11) autour d'un axe de rotation coïncidant avec l'axe de rotation du rotor (101) et destiné à être accouplé à une extrémité du rotor (201) du cylindre de serrure,
un premier capteur de distance (15) capable d'émettre un premier faisceau d'ondes (F) dirigé selon une première direction contenue dans un premier demi-espace (E) situé d'un premier côté d'un plan principal (P) orienté verticalement lorsque le boitier (11) est fixé à la face intérieure (201) de l'ouvrant (200) et contenant l'axe de rotation du mécanisme d'entrainement (14), et ayant une première composante latérale (X) perpendiculaire au plan principal (P) s'éloignant du plan principal (P) et une première composante axiale (Y) parallèle à l'axe de rotation du mécanisme d'entrainement (14) et s'approchant de la face proximale (201) du boitier (11), le premier capteur de distance (15) étant apte à délivrer une première information de distance (α) représentative d'une première distance (d) déterminée grâce au premier faisceau d'ondes (F),
un deuxième capteur de distance (15') distinct du premier capteur de distance (15) et capable d'émettre un deuxième faisceau d'ondes (F') dirigé selon une deuxième direction contenue dans un deuxième demi-espace (E') situé du deuxième côté du plan principal (P) et ayant une deuxième composante latérale (X') perpendiculaire au plan principal (P) s'éloignant du plan principal (P) et une deuxième composante axiale (Y') parallèle à l'axe de rotation du mécanisme d'entrainement (14) et s'approchant de la face proximale (201) du boitier (11), le deuxième capteur de distance (15') étant apte à délivrer une deuxième information de distance (a') représentative d'une deuxième distance (d') déterminée grâce au deuxième faisceau d'ondes (F'),
la première direction et la deuxième direction étant orientées de sorte que lorsque le boitier (11) est fixé sur la face intérieure (201) de l'ouvrant (200), l'un parmi le premier faisceau d'ondes (F) et le deuxième faisceau d'ondes (F') est incident sur une surface de réflexion solidaire de l'ouvrant (200) et l'autre parmi le premier faisceau d'ondes (F) et le deuxième faisceau d'ondes (F') est incident sur une surface de réflexion solidaire de la paroi (400) ou d'un châssis fixe (401) reliant l'ouvrant (200) à la paroi (400),
une unité de commande (17) programmable apte à recevoir la première information de distance (α) délivrée par le premier capteur de distance (15) et la deuxième information de distance (α') délivrée par le deuxième capteur de distance (15'),
- une étape de contrôle de distance comprenant le déclenchement de l'émission de l'un au moins du premier faisceau d'ondes (F) par le premier capteur de distance (15) et du deuxième faisceau d'ondes (F') par le deuxième capteur de distance (15') puis la surveillance de l'évolution de l'une au moins de la première distance (d) et de la deuxième distance (d') durant une période de temps déterminée.

10. Procédé selon la revendication 9, dans lequel durant une phase d'initialisation du dispositif électromécanique d'actionnement de serrure (10), l'étape de contrôle de distance comprend les étapes suivantes mises en œuvre automatiquement par l'unité de commande (17) :
- déclenchement de l'émission du premier faisceau d'ondes (F) par le premier capteur de distance (15) et de l'émission du deuxième faisceau d'ondes (F') par le deuxième capteur de distance (15'),
- surveillance de l'évolution de la première distance (d) et de la deuxième distance (d') durant la période de temps déterminée,
- détermination d'un sens d'ouverture de l'ouvrant (200) par rapport à la paroi (400) en fonction de l'augmentation ou de la diminution de l'une parmi la première distance (d) et la deuxième distance (d') durant la période de temps déterminée.

11. Procédé selon la revendication 10, dans lequel la phase d'initialisation comprend une étape de détermination, parmi le premier capteur de distance (15) et le deuxième capteur de distance (15'), d'un capteur de distance opérationnel qui délivre une information de distance représentative d'une distance opérationnelle, parmi la première distance (d) et la deuxième distance (d'), qui est susceptible de varier durant la période de temps déterminée en conséquence d'un mouvement de l'ouvrant (200) par rapport à la paroi (400).

12. Procédé selon l'une des revendications 10 ou 11, dans lequel le dispositif électromécanique d'actionnement de serrure (10) fourni à l'étape de fourniture comprend un capteur de mouvement (16) capable de déterminer un déplacement du boîtier (11) et de l'ouvrant (200) sur lequel le boitier (11) est fixé, et apte à délivrer une information de mouvement (β) représentative de la présence ou non d'un déplacement du boitier (11) et de l'ouvrant (200), l'unité de commande (17) étant apte à recevoir l'information de mouvement (β) délivrée par le capteur de mouvement (16), et dans lequel la phase d'initialisation est mise en œuvre automatiquement par l'unité de commande (17) lorsqu'une condition initiale est vérifiée selon laquelle l'information de mouvement (β) est représentative de la présence d'un mouvement du boitier (11) et de l'ouvrant (200).

13. Procédé selon la revendication 12, dans lequel après la phase d'initialisation, le procédé comprend une phase d'utilisation normale durant laquelle l'étape de contrôle de distance comprend les étapes suivantes mises en œuvre automatiquement par l'unité de commande (17) lorsque l'information de mouvement (β) est représentative de la présence d'un mouvement du boitier (11) et de l'ouvrant (200) :
- déclenchement de l'émission du faisceau d'ondes par le capteur de distance opérationnel, durant laquelle l'émission du faisceau d'ondes par l'autre capteur de distance, parmi le premier capteur de distance (15) et le deuxième capteur de distance (15'), n'est pas déclenchée,
- surveillance de l'évolution de la distance opérationnelle durant la période de temps déterminée, notamment permettant de déterminer que le mouvement de l'ouvrant (200) se situe dans une plage prédéterminée de mouvement et/ou que l'ouvrant (200) est dans l'un des états suivants : ouvert, fermé, partiellement ouvert, partiellement fermé.

14. Procédé selon l'une des revendications 9 à 13, dans lequel le dispositif électromécanique d'actionnement de serrure (10) fourni à l'étape de fourniture comprend un capteur de position (19) capable de déterminer une position angulaire du mécanisme d'entrainement (14) et apte à délivrer une information de position (γ) représentative de la position angulaire déterminée du mécanisme d'entrainement (14), et dans lequel l'étape de contrôle de distance est mise en œuvre automatiquement par l'unité de commande (17) lorsque l'information de position (γ) est représentative d'un verrouillage et/ou d'un déverrouillage de la serrure (100) de l'ouvrant (200).

15. Procédé selon l'une des revendications 13 ou 14, dans lequel le dispositif électromécanique d'actionnement de serrure (10) comprend un actionneur électrique (18) capable d'entrainer en rotation le mécanisme d'entrainement (14) et dans lequel le procédé comprend une étape de pilotage mise en œuvre par l'unité de commande (17) après l'étape de contrôle de distance, durant laquelle l'actionneur électrique (18) est piloté par l'unité de commande (17) en tenant compte de l'évolution et/ou de la valeur de l'une au moins de la première distance (d) et de la deuxième distance (d') durant la période de temps déterminée.

## Patentansprüche

1. Elektromechanische Vorrichtung zur Betätigung eines Schlosses (10), vorgesehen, um auf einer Innenfläche (201) eines Flügels (200) montiert zu werden, der beweglich relativ zu einer Wand (400) ist und mit einem Schloss (100) ausgestattet, das einen Schließzylinder, der mit einem Rotor (101) versehen ist, umfasst, wobei die elektromechanische Vorrichtung zur Betätigung eines Schlosses (10) umfasst:
- ein Gehäuse (11), das mit einer proximalen Fläche (12) versehen ist und Befestigungselementen (13), die die Befestigung des Gehäuses (11) am Flügel (200) ermöglichen, indem die proximale Fläche (12) des Gehäuses (11) gegen die Innenfläche (201) des Flügels (200) angebracht wird,
- einen Antriebsmechanismus (14), der relativ zum Gehäuse (11) beweglich in Rotation um eine Rotationsachse ist, die mit der Rotationsachse des Rotors (101) übereinstimmt und vorgesehen, um an einem Ende des Rotors (101) des Schließzylinders angekoppelt zu werden, **dadurch gekennzeichnet, dass** die elektromechanische Vorrichtung zur Betätigung eines Schlosses (10) umfasst:
- einen ersten Distanzsensor (15), der in der Lage ist, einen ersten Wellenstrahl (F) zu emittieren, der in eine erste Richtung gerichtet ist, die in einem ersten Halbraum (E) enthalten ist, der auf einer ersten Seite einer vertikal ausgerichteten Hauptebene (P) liegt, wenn das Gehäuse (11) an der Innenfläche (201) des Flügels (200) befestigt ist und die Rotationsachse des Antriebsmechanismus (14) enthält, und eine erste laterale Komponente (X) hat, die senkrecht zur Hauptebene (P) ist, sich von der Hauptebene (P) entfernend und eine erste axiale Komponente (Y), die parallel zur Rotationsachse des Antriebsmechanismus (14) ist und sich der proximalen Fläche (12) des Gehäuses (11) annähernd, wobei der erste Distanzsensor (15) geeignet ist, um eine erste Distanzinformation (α) zu liefern, die repräsentativ ist für eine erste Distanz (d), die dank dem ersten Wellenstrahl (F) bestimmt wird,
- einen zweiten Distanzsensor (15'), der separat ist vom ersten Distanzsensor (15) und in der Lage, einen zweiten Wellenstrahl (F') zu emittieren, der in eine zweite Richtung gerichtet ist, die in einem zweiten Halbraum (E') enthalten ist, der auf der zweiten Seite der Hauptebene (P) liegt und eine zweite laterale Komponente (X') hat, die senkrecht zur Hauptebene (P) ist, sich von der Hauptebene (P) entfernend, und eine zweite axiale Komponente (Y), die parallel zur Rotationsachse des Antriebsmechanismus (14) ist und sich der proximalen Fläche (12) des Gehäuses (11) annähernd, wobei der zweite Distanzsensor (15') geeignet ist, eine zweite Distanzinformation (a') zu liefern, die repräsentativ ist für eine zweite Distanz (d'), die dank dem zweiten Wellenstrahl (F') bestimmt wird,
wobei die erste Richtung und die zweite Richtung so ausgerichtet sind, dass, wenn das Gehäuse (11) auf der Innenfläche (201) des Flügels (200) befestigt ist, einer von dem ersten Wellenstrahl (F) und dem zweiten Wellenstrahl (F') auf eine mit dem Flügel (200) fest verbundene Reflexionsfläche fällt und der andere von dem ersten Wellenstrahl (F) und dem zweiten Wellenstrahl (F') auf eine Reflexionsfläche fällt, die fest verbunden ist mit der Wand (400) oder einem festen Rahmen (401), der den Flügel (200) mit der Wand (400) verbindet,
- eine programmierbare Steuereinheit (17), geeignet, um die vom ersten Distanzsensor (15) gelieferte erste Distanzinformation (α) und die vom zweiten Distanzsensor (15') gelieferte zweite Distanzinformation (a') zu empfangen, und die konfiguriert ist, um die Emission von mindestens einem des ersten Wellenstrahls (F) durch den ersten Distanzsensor (15) auszulösen und des zweiten Wellenstrahls (F') durch den zweiten Distanzsensor (15') und um die Entwicklung von mindestens einer der ersten Distanz (d) und der zweiten Distanz (d') während eines bestimmten Zeitraums zu überwachen.

2. Elektromechanische Vorrichtung zur Betätigung eines Schlosses (10) nach Anspruch 1, wobei die elektromechanische Vorrichtung zur Betätigung eines Schlosses (10) einen elektrischen Aktuator (18) umfasst, der in der Lage ist, den Antriebsmechanismus (14) in Rotation zu versetzten, und wobei die Steuereinheit (17) dazu konfiguriert ist, den elektrischen Aktuator (18) zu lenken unter Berücksichtigung der Entwicklung und/oder des Wertes mindestens einer der ersten Distanz (d) und der zweiten Distanz (d') während des bestimmten Zeitraums.

3. Elektromechanische Vorrichtung zur Betätigung eines Schlosses (10) nach einem der Ansprüche 1 oder 2, wobei mindestens einer des ersten Distanzsensors (15) und des zweiten Distanzsensors (15') mindestens ein Element umfasst, das aus der Gruppe ausgewählt wurde, die einen Distanzsensor mit Ultraschallstrahl und einen Distanzsensor mit optischem Strahl umfasst.

4. Elektromechanische Vorrichtung zur Betätigung eines Schlosses (10) nach einem der Ansprüche 1 bis 3, einen Bewegungssensor (16) umfassend, der in der Lage ist, eine Verschiebung des Gehäuses (11) und des Flügels (200), an dem das Gehäuse (11) befestigt ist, zu bestimmen, und geeignet, um eine Bewegungsinformation (β) zu liefern, die repräsentativ ist für das Vorhandensein oder Nichtvorhandensein einer Verschiebung des Gehäuses (11) und des Flügels (200), wobei die Steuereinheit (17) dazu geeignet ist, die vom Bewegungssensor (16) gelieferte Bewegungsinformation (β) zu empfangen, und wobei die Emission umgesetzt wird von mindestens einem von dem ersten Wellenstrahl (F) und dem zweiten Wellenstrahl (F') und die Überwachung von mindestens einer von der ersten Distanz (d) und der zweiten Distanz (d') während des bestimmten Zeitraums, wenn eine Anfangsbedingung verifiziert ist, gemäß der die Bewegungsinformation (β) repräsentativ ist für das Vorhandensein einer Bewegung des Gehäuses (11) und des Flügels (200).

5. Elektromechanische Vorrichtung zur Betätigung eines Schlosses (10) nach Anspruch 4, wobei der Bewegungssensor (16) mindestens ein Element umfasst, das aus der Gruppe ausgewählt wurde, die ein Magnetometer und einen Beschleunigungsmesser umfasst.

6. Elektromechanische Vorrichtung zur Betätigung eines Schlosses (10) nach einem der Ansprüche 1 bis 5, einen Positionssensor (19) umfassend, der in der Lage ist, eine Winkelstellung des Antriebsmechanismus (14) zu bestimmen und geeignet, um eine Positionsinformation (γ) zu liefern, die repräsentativ ist für die bestimmte Winkelstellung des Antriebsmechanismus (14), und wobei die Steuereinheit (17) geeignet ist, die Positionsinformation (γ) zu empfangen, die repräsentativ ist für die bestimmte Winkelstellung des Antriebsmechanismus (14), und konfiguriert ist, um die Emission auszulösen, wenn die Positionsinformation (γ) repräsentativ ist für eine Verriegelung und/oder Entriegelung des Schlosses (100) des Flügels (200), von mindestens einem des ersten Wellenstrahls (F) und des zweiten Wellenstrahls (F') und um die Entwicklung von mindestens einer von der ersten Distanz (d) und der zweiten Distanz (d') während des bestimmten Zeitraums zu überwachen.

7. Elektromechanische Vorrichtung zur Betätigung eines Schlosses (10) nach einem der Ansprüche 1 bis 6, wobei die Steuereinheit (17) Algorithmen umfasst, die die Bestimmung einer Öffnungsrichtung des Flügels (200) relativ zur Wand (400) in Abhängigkeit von der Zunahme oder Abnahme von einer der ersten Distanz (d) und der zweiten Distanz (d') ermöglichen, während des bestimmten Zeitraums nach einer gemeinsamen Emission des ersten Wellenstrahls (F) durch den ersten Distanzsensor (15) und des zweiten Wellenstrahls (F') durch den zweiten Distanzsensor (15') und der Überwachung der Entwicklung der ersten Distanz (d) und der zweiten Distanz (d') während des bestimmten Zeitraums.

8. Elektromechanische Vorrichtung zur Betätigung eines Schlosses (10) nach einem der Ansprüche 1 bis 7, wobei die Steuereinheit (17) konfiguriert ist, zum:
- Bestimmen, von dem ersten Distanzsensors (15) und dem zweiten Distanzsensors (15'), des operativen Distanzsensors, der eine Distanzinformation liefert, die repräsentativ ist für eine operative Distanz von einer der ersten Distanz (d) und der zweiten Distanz (d'), die während des bestimmten Zeitraums aufgrund einer Bewegung des Flügels (200) relativ zur Wand (400) variieren kann,
- Auslösen der Emission des Wellenstrahls durch den operativen Distanzsensor und Nicht-Auslösen der Emission des Wellenstrahls durch den anderen Distanzsensor von dem ersten Distanzsensor (15) und dem zweiten Distanzsensor (15'),
- Überwachen der Entwicklung der operativen Distanz während des bestimmten Zeitraums, insbesondere um die Bestimmung zu ermöglichen, dass die Bewegung des Flügels (200) innerhalb eines vorbestimmten Bewegungsbereichs liegt und/oder dass sich der Flügel (200) in einem der folgenden Zustände befindet: offen, geschlossen, teilweise offen, teilweise geschlossen.

9. Verfahren, umfassend:
- einen Schritt des Bereitstellens einer elektromechanischen Vorrichtung zur Betätigung eines Schlosses (10), die auf einer Innenfläche (201) eines Flügels (200) montiert ist, der beweglich relativ zu einer Wand (400) ist und mit einem Schloss (100) ausgestattet, das einen Schließzylinder, der mit einem Rotor (201) versehen ist, umfasst, wobei die elektromechanische Vorrichtung zur Betätigung eines Schlosses (10) umfasst:
ein Gehäuse (11), das mit einer proximalen Fläche (12) versehen ist und Befestigungselementen (13), die die Befestigung des Gehäuses (11) am Flügel (200) ermöglichen, indem die proximale Fläche (12) des Gehäuses (11) gegen die Innenfläche (201) des Flügels (200) angebracht wird,
einen Antriebsmechanismus (14), der relativ zum Gehäuse (11) beweglich in Rotation um eine Rotationsachse ist, die mit der Rotationsachse des Rotors (101) übereinstimmt und vorgesehen, um an einem Ende des Rotors (201) des Schließzylinders angekoppelt zu werden,
einen ersten Distanzsensor (15), der in der Lage ist, einen ersten Wellenstrahl (F) zu emittieren, der in eine erste Richtung gerichtet ist, die in einem ersten Halbraum (E) enthalten ist, der auf einer ersten Seite einer vertikal ausgerichteten Hauptebene (P) liegt, wenn das Gehäuse (11) an der Innenfläche (201) des Flügels (200) befestigt ist und die Rotationsachse des Antriebsmechanismus (14) enthält, und eine erste laterale Komponente (X) hat, die senkrecht zur Hauptebene (P) ist, sich von der Hauptebene (P) entfernend, und einer erste axiale Komponente (Y), die parallel zur Rotationsachse des Antriebsmechanismus (14) ist und sich der proximalen Fläche (201) des Gehäuses (11) annähernd, wobei der erste Distanzsensor (15) geeignet ist, um eine erste Distanzinformation (α) zu liefern, die repräsentativ ist für die erste Distanz (d), die dank dem ersten Wellenstrahl (F) bestimmt wird,
einen zweiten Distanzsensor (15'), der separat ist vom ersten Distanzsensor (15) und in der Lage, einen zweiten Wellenstrahl (F') zu emittieren, der in eine zweite Richtung gerichtet ist, die in einem zweiten Halbraum (E') enthalten ist, der auf der zweiten Seite der Hauptebene (P) liegt und eine zweite laterale Komponente (X') hat, die senkrecht zur Hauptebene (P) ist, sich von der Hauptebene (P) entfernend, und eine zweite axiale Komponente (Y'), die parallel zur Rotationsachse des Antriebsmechanismus (14) ist und sich der proximalen Fläche (201) des Gehäuses (11) annähernd, wobei der zweite Distanzsensor (15') geeignet ist, eine zweite Distanzinformation (a') zu liefern, die repräsentativ ist für eine zweite Distanz (d'), die dank dem zweiten Wellenstrahl (F') bestimmt wird,
wobei die erste Richtung und die zweite Richtung so ausgerichtet sind, dass, wenn das Gehäuse (11) an der Innenfläche (201) des Flügels (200) befestigt ist, einer von dem ersten Wellenstrahl (F) und dem zweiten Wellenstrahl (F') auf eine mit dem Flügel (200) fest verbundene Reflexionsfläche fällt und der andere von dem ersten Wellenstrahl (F) und dem zweiten Wellenstrahl (F') auf eine Reflexionsfläche fällt, die fest verbunden ist mit der Wand (400) oder einem festen Rahmen (401), der den Flügel (200) mit der Wand (400) verbindet,
eine programmierbare Steuereinheit (17), geeignet, um die vom ersten Distanzsensor (15) gelieferte erste Distanzinformation (α) und die vom zweiten Distanzsensor (15') gelieferte zweite Distanzinformation (a') zu empfangen,
- einen Schritt der Distanzkontrolle, der die Auslösung der Emission von mindestens einem des ersten Wellenstrahls (F) durch den ersten Distanzsensor (15) und des zweiten Wellenstrahls (F') durch den zweiten Distanzsensor (15') umfasst und dann die Überwachung der Entwicklung von mindestens einer der ersten Distanz (d) und der zweiten Distanz (d') während eines bestimmten Zeitraums.

10. Verfahren nach Anspruch 9, wobei während einer Initialisierungsphase der elektromechanischen Vorrichtung zur Betätigung eines Schlosses (10) der Schritt der Distanzkontrolle die folgenden Schritte umfasst, die automatisch von der Steuereinheit (17) umgesetzt werden:
- Auslösung der Emission des ersten Wellenstrahls (F) durch den ersten Distanzsensor (15) und der Emission des zweiten Wellenstrahls (F') durch den zweiten Distanzsensor (15'),
- Überwachung der Entwicklung der ersten Distanz (d) und der zweiten Distanz (d') während des bestimmten Zeitraums,
- Bestimmung einer Öffnungsrichtung des Flügels (200) relativ zur Wand (400) in Abhängigkeit von der Zunahme oder Abnahme einer der ersten Distanz (d) und der zweiten Distanz (d') während des bestimmten Zeitraums.

11. Verfahren nach Anspruch 10, wobei die Initialisierungsphase einen Schritt der Bestimmung umfasst, von dem ersten Distanzsensor (15) und dem zweiten Distanzsensor (15'), eines operativen Distanzsensors, der eine Distanzinformation liefert, die repräsentativ ist für eine operative Distanz von einer der ersten Distanz (d) und der zweiten Distanz (d'), die während des bestimmten Zeitraums aufgrund einer Bewegung des Flügels (200) relativ zur Wand (400) variieren kann.

12. Verfahren nach einem der Ansprüche 10 oder 11, wobei die elektromechanische Vorrichtung zur Betätigung eines Schlosses (10), die im Schritt des Bereitstellens bereitgestellt wurde, einen Bewegungssensor (16) umfasst, der in der Lage ist, eine Verschiebung des Gehäuses (11) und des Flügels (200), an dem das Gehäuse (11) befestigt ist, zu bestimmen, und geeignet, um eine Bewegungsinformation (β) zu liefern, die repräsentativ ist für das Vorhandensein oder Nichtvorhandensein einer Verschiebung des Gehäuses (11) und des Flügels (200), wobei die Steuereinheit (17) dazu geeignet ist, die vom Bewegungssensor (16) gelieferte Bewegungsinformation (β) zu empfangen, und wobei die Initialisierungsphase automatisch von der Steuereinheit (17) umgesetzt wird, wenn eine Anfangsbedingung verifiziert ist, gemäß der die Bewegungsinformation (β) repräsentativ ist für das Vorhandensein einer Bewegung des Gehäuses (11) und des Flügels (200).

13. Verfahren nach Anspruch 12, wobei das Verfahren nach der Initialisierungsphase eine normale Betriebsphase umfasst, während der der Schritt der Distanzkontrolle die folgenden Schritte umfasst, die automatisch von der Steuereinheit (17) umgesetzt werden, wenn die Bewegungsinformation (β) repräsentativ ist für das Vorhandensein einer Bewegung des Gehäuses (11) und des Flügels (200):
- Auslösung der Emission des Wellenstrahls durch den operativen Distanzsensor, während der die Emission des Wellenstrahls durch den anderen Distanzsensor, von dem ersten Distanzsensor (15) und dem zweiten Distanzsensor (15'), nicht ausgelöst wird,
- Überwachung der Entwicklung der operativen Distanz während des bestimmten Zeitraums, insbesondere um die Bestimmung zu ermöglichen, dass die Bewegung des Flügels (200) innerhalb eines vorbestimmten Bewegungsbereichs liegt und/oder dass sich der Flügel (200) in einem der folgenden Zustände befindet: offen, geschlossen, teilweise offen, teilweise geschlossen.

14. Verfahren nach einem der Ansprüche 9 bis 13, wobei die elektromechanische Vorrichtung zur Betätigung eines Schlosses (10), die im Schritt des Bereitstellens bereitgestellt wurde, einen Positionssensor (19) umfasst, der in der Lage ist, eine Winkelstellung des Antriebsmechanismus (14) zu bestimmen und geeignet, um eine Positionsinformation (γ) zu liefern, die repräsentativ ist für die bestimmte Winkelstellung des Antriebsmechanismus (14), und wobei der Schritt der Distanzkontrolle automatisch von der Steuereinheit (17) umgesetzt wird, wenn die Positionsinformation (γ) repräsentativ ist für eine Verriegelung und/oder Entriegelung des Schlosses (100) des Flügels (200).

15. Verfahren nach einem der Ansprüche 13 oder 14, wobei die elektromechanische Vorrichtung zur Betätigung eines Schlosses (10) einen elektrischen Aktuator (18) umfasst, der in der Lage ist, den Antriebsmechanismus (14) in Rotation zu versetzen, und wobei das Verfahren einen Schritt der Lenkung umfasst, der von der Steuereinheit (17) nach dem Schritt der Distanzkontrolle umgesetzt wird, während dem der elektrische Aktuator (18) von der Steuereinheit (17) gelenkt wird, unter Berücksichtigung der Entwicklung und/oder des Wertes mindestens einer der ersten Distanz (d) und der zweiten Distanz (d') während des bestimmten Zeitraums.

## Claims

1. A latch actuation electromechanical device (10) intended to be mounted on an internal face (201) of a door leaf (200) movable relative to a wall (400) and equipped with a latch (100) comprising a latch cylinder provided with a rotor (101), the latch actuation electromechanical device (10) comprising:
- a case (11) provided with a proximal face (12) and fastening elements (13) allowing fastening the case (11) on the door leaf (200) by placing the proximal face (12) of the case (11) against the internal face (201) of the door leaf (200),
- a drive mechanism (14) rotatably movable relative to the case (11) about an axis of rotation coinciding with the axis of rotation of the rotor (101) and intended to be coupled to one end of the rotor (101) of the latch cylinder, **characterized in that** the latch actuation electromechanical device (10) comprises:
- a first distance sensor (15) capable of emitting a first wave beam (F) directed into a first direction contained in a first half-space (E) located on a first side of a main plane (P) oriented vertically when the case (11) is fastened to the internal face (201) of the door leaf (200) and containing the axis of rotation of the drive mechanism (14), and having a first lateral component (X) perpendicular to the main plane (P) moving away from the main plane (P) and a first axial component (Y) parallel to the axis of rotation of the drive mechanism (14) and approaching the proximal face (12) of the case (11), the first distance sensor (15) being able to deliver a first distance information (α) representative of a first distance (d) determined thanks to the first wave beam (F),
- a second distance sensor (15') distinct from the first distance sensor (15) and capable of emitting a second wave beam (F') directed into a second direction contained in a second half-space (E') located on the second side of the main plane (P) and having a second lateral component (X') perpendicular to the main plane (P) moving away from the main plane (P) and a second axial component (Y) parallel to the axis of rotation of the drive mechanism (14) and approaching the proximal face (12) of the case (11), the second distance sensor (15') being able to deliver a second distance information (α') representative of a second distance (d') determined thanks to the second wave beam (F'),
the first direction and the second direction being oriented so that, when the case (11) is fastened on the internal face (201) of the door leaf (200), one of the first wave beam (F) and of the second wave beam (F') is incident on a reflective surface secured to the door leaf (200) and the other one of the first wave beam (F) and of the second wave beam (F') is incident on a reflective surface secured to the wall (400) or a fixed frame (401) connecting the door leaf (200) to the wall (400),
- a programmable control unit (17) able to receive the first distance information (α) delivered by the first distance sensor (15) and the second distance information (α') delivered by the second distance sensor (15') and configured to trigger the emission of at least one of the first wave beam (F) by the first distance sensor (15) and of the second wave beam (F') by the second distance sensor (15') and to monitor the evolution of at least one of the first distance (d) and of the second distance (d') for a determined period of time.

2. The latch actuation electromechanical device (10) according to claim 1, wherein the latch actuation electromechanical device (10) comprises an electric actuator (18) capable of rotationally driving the drive mechanism (14) and wherein the control unit (17) is configured to pilot said electric actuator (18) taking into account the evolution and/or the value of at least one of the first distance (d) and of the second distance (d') during the determined period of time.

3. The latch actuation electromechanical device (10) according to any of claims 1 or 2, wherein at least one of the first distance sensor (15) and of the second distance sensor (15') comprises at least one element selected from the group comprising an ultrasonic beam distance sensor and an optical beam distance sensor.

4. The latch actuation electromechanical device (10) according to any one of claims 1 to 3, comprising a movement sensor (16) capable of determining a displacement of the case (11) and of the door leaf (200) on which the case (11) is fastened, and able to deliver a movement information (β) representative of the presence or not of a displacement of the case (11) and of the door leaf (200), wherein the control unit (17) is able to receive the movement information (β) delivered by the movement sensor (16), and wherein the emission of at least one of the first wave beam (F) and of the second wave beam (F') and the monitoring of at least one of the first distance (d) and of the second distance (d') during the determined period of time are implemented when an initial condition is met according to which the movement information (β) is representative of the presence of a movement of the case (11) and of the door leaf (200).

5. The latch actuation electromechanical device (10) according to claim 4, wherein the movement sensor (16) comprises at least one element selected from the group comprising a magnetometer and an accelerometer.

6. The latch actuation electromechanical device (10) according to any of claims 1 to 5, comprising a position sensor (19) capable of determining an angular position of the drive mechanism (14) and able to deliver a position information (γ) representative of the determined angular position of the drive mechanism (14), and wherein the control unit (17) is able to receive the position information (γ) representative of the determined angular position of the drive mechanism (14) and is configured to trigger, when the position information (γ) is representative of locking and/or unlocking of the latch (100) of the door leaf (200), the emission of at least one of the first wave beam (F) and of the second wave beam (F') and to monitor the evolution of at least one of the first distance (d) and of the second distance (d') during the determined period of time.

7. The latch actuation electromechanical device (10) according to any of claims 1 to 6, wherein the control unit (17) comprises algorithms allowing determining an opening direction of the door leaf (200) relative to the wall (400) as a function of the increase or decrease of one of the first distance (d) and of the second distance (d') during the determined period of time following a joint emission of the first wave beam (F) by the first distance sensor (15) and of the second wave beam (F') by the second distance sensor (15') and a monitoring of the evolution of the first distance (d) and of the second distance (d') during said determined period of time.

8. The latch actuation electromechanical device (10) according to any of claims 1 to 7, the control unit (17) is configured for:
- determining, among the first distance sensor (15) and the second distance sensor (15'), the operational distance sensor which delivers a distance information representative of an operational distance among the first distance (d) and the second distance (d') which is likely to vary during the determined period of time as a result of a movement of the door leaf (200) relative to the wall (400)
- triggering the emission of the wave beam by the operational distance sensor and not triggering the emission of the wave beam by the other distance sensor among the first distance sensor (15) and the second distance sensor (15'),
- monitoring the evolution of the operational distance during the determined period of time, in particular allowing determining that the movement of the door leaf (200) is within a predetermined movement range and/or that the door leaf (200) is within one of the following states: open, closed, partially open, partially closed.

9. A method comprising:
- a step of providing a latch actuation electromechanical device (10) mounted on an internal face (201) of a door leaf (200) movable relative to a wall (400) and equipped with a latch (100) comprising a latch cylinder provided with a rotor (101), wherein the latch actuation electromechanical device (10) comprises:
a case (11) provided with a proximal face (12) and fastening elements (13) allowing fastening the case (11) on the door leaf (200) by placing the proximal face (12) of the case (11) against the internal face (201) of the door leaf (200),
a drive mechanism (14) rotatably movable relative to the case (11) around an axis of rotation coinciding with the axis of rotation of the rotor (101) and intended to be coupled to one end of the rotor (101) of the latch cylinder,
a first distance sensor (15) capable of emitting a first wave beam (F) directed into a first direction contained in a first half-space (E) located on a first side of a main plane (P) oriented vertically when the case (11) is fastened to the internal face (201) of the door leaf (200) and containing the axis of rotation of the drive mechanism (14), and having a first lateral component (X) perpendicular to the main plane (P) moving away from the main plane (P) and a first axial component (Y) parallel to the axis of rotation of the drive mechanism (14) and approaching the proximal face (201) of the case (11), the first distance sensor (15) being able to deliver a first distance information (α) representative of a first distance (d) determined thanks to the first wave beam (F),
a second distance sensor (15') separate from the first distance sensor (15) and capable of emitting a second wave beam (F') directed into a second direction contained in a second half-space (E') located on the second side of the main plane (P) and having a second lateral component (X') perpendicular to the main plane (P) moving away from the main plane (P) and a second axial component (Y') parallel to the axis of rotation of the drive mechanism (14) and approaching the proximal face (201) of the case (11), the second distance sensor (15') being able to deliver a second distance information (α') representative of a second distance (d') determined thanks to the second wave beam (F'),
the first direction and the second direction being oriented so that, when the case (11) is fastened on the internal face (201) of the door leaf (200), one of the first wave beam (F) and of the second wave beam (F') is incident on a reflective surface secured to the door leaf (200) and the other of the first wave beam (F) and of the second wave beam (F') is incident on a reflective surface secured to the wall (400) or a fixed frame (401) connecting the door leaf (200) to the wall (400),
a programmable control unit (17) able to receive the first distance information (α) delivered by the first distance sensor (15) and the second distance information (α') delivered by the second distance sensor (15'),
- a step of checking up the distance comprising the triggering of the emission of at least one of the first wave beam (F) by the first distance sensor (15) and of the second wave beam (F') by the second distance sensor (15') then the monitoring of the evolution of at least one of the first distance (d) and of the second distance (d') during a determined period of time.

10. The method according to claim 9, wherein, during an initialization phase of the latch actuation electromechanical device (10), the distance check-up step comprises the following steps implemented automatically by the control unit (17):
- triggering the emission of the first wave beam (F) by the first distance sensor (15) and the emission of the second wave beam (F') by the second distance sensor (15'),
- monitoring the evolution of the first distance (d) and of the second distance (d') during the determined period of time,
- determining an opening direction of the door leaf (200) relative to the wall (400) according to the increase or decrease of one of the first distance (d) and of the second distance (d') during the determined period of time.

11. The method according to claim 10, wherein the initialization phase comprises a step of determining, among the first distance sensor (15) and the second distance sensor (15'), an operational distance sensor which delivers a distance information representative of an operational distance, among the first distance (d) and the second distance (d'), which is likely to vary during the period of time determined as a result of a movement of the door leaf (200) relative to the wall (400).

12. The method according to any of claims 10 or 11, wherein the latch actuation electromechanical device (10) provided in the providing step comprises a movement sensor (16) capable of determining a displacement of the case (11) and of the door leaf (200) on which the case (11) is fastened, and able to deliver a movement information (β) representative of the presence or not of a displacement of the case (11) and of the door leaf (200), the control unit (17) being able to receive the movement information (β) delivered by the movement sensor (16), and wherein the initialization phase is implemented automatically by the control unit (17) when an initial condition is met according to which the movement information (β) is representative of the presence of a movement of the case (11) and of the door leaf (200).

13. The method according to claim 12, wherein, after the initialization phase, the method comprises a normal use phase during which the distance check step comprises the following steps implemented automatically by the control unit (17) when the movement information (β) is representative of the presence of a movement of the case (11) and of the door leaf (200):
- triggering the emission of the wave beam by the operational distance sensor, during which the emission of the wave beam by the other distance sensor, among the first distance sensor (15) and the second distance (15'), is not triggered,
- monitoring the evolution of the operational distance during the determined period of time, in particular allowing determining that the movement of the door leaf (200) is within a predetermined movement range and/or that the door leaf (200) is in one of the following states: open, closed, partially open, partially closed.

14. The method according to any of claims 9 to 13, wherein the latch actuation electromechanical device (10) provided in the providing step comprises a position sensor (19) capable of determining an angular position of the drive mechanism (14) and able to deliver a position information (γ) representative of the determined angular position of the drive mechanism (14), and wherein the distance check step is implemented automatically by the control unit (17) when the position information (γ) is representative of a locking and/or of an unlocking of the latch (100) of the door leaf (200).

15. The method according to any of claims 13 or 14, wherein the latch actuation electromechanical device (10) comprises an electric actuator (18) capable of rotationally driving the drive mechanism (14) and wherein the method comprises a piloting step implemented by the control unit (17) after the distance check-up step, during which the electric actuator (18) is piloted by the control unit (17) while taking account of the evolution and/or of the value of at least one of the first distance (d) and of the second distance (d') during the determined period of time.
